# EUROPÄISCHE PATENTSCHRIFT

(11) **EP 2 058 769 B1**
(45) Veröffentlichungstag und Bekanntmachung des Hinweises auf die Patenterteilung: **20.07.2011**
(21) Anmeldenummer: 08017285.1
(22) Anmeldetag: 01.10.2008
(51) Int. Cl.: G07B 17/00

(54) **Frankierverfahren und Postversandsystem mit zentraler Portoerhebung**
Franking method and post sending system with central postage levying
Procédé d'affranchissement et système d'expédition de courrier avec augmentation de frais de port centrale

(30) Priorität: 02.11.2007 DE 102007052458
(43) Veröffentlichungstag der Anmeldung: 13.05.2009
(73) Patentinhaber: Francotyp-Postalia GmbH, 16547 Birkenwerder (DE)
(72) Erfinder: Bleumer, Gerrit, Dr., 16552 Schildow (DE)

(56) Entgegenhaltungen:
- WO-A-02/37736
- WO-A-02/093316
- WO-A-2004/029754
- GB-A- 2 211 144

## Beschreibung

Die Erfindung betrifft ein Frankierverfahren und Postversandsystem mit zentraler Portoerhebung. Das Postversandsystem umfasst ein Datenzentrum eines Postbeförderers, ein Datenzentrum eines Betreibers und mindestens ein Frankiergerät. Der Postbeförderer trans-portiert die vom Frankiergerät frankierten Poststücke zum Briefzentrum. Zweck der Erfindung ist es, mit einfach aufgebauten Frankiergeräten ein sicheres Postversandsystem zu schaffen.
Bisher fehlte eine einfache Lösung, die beim Absender entweder einen Personalcomputer (PC) mit Drucker oder ein spezielles sehr einfach zu bedienendes Frankiergerät voraussetzt, dabei aber weder eine Online-Verbindung für jede Frankierung noch ein Sicherheitsmodul erfordert. Eine solche Offline Lösung ohne Sicherheitsmodul wird möglich, wenn die Postbeförderer die Portoermittlung und -abrechnung im Rahmen ihrer Diensterbringung vornehmen. Das heißt, während die Postsendungen im Briefzentrum des Postbeförderers gelesen werden und die Zieladresse ermittelt wird, erhebt eine geeignete Software das erforderliche Porto für die Postsendung. Sie übermittelt einen Datensatz aus Absender und Portobetrag an die Kundenkontenverwaltung des Postbeförderers, die ihn auf ein Kundenkonto des Absenders bucht. Die Abrechnung mit dem Kunden (Absender) kann zeitlich entkoppelt von der Buchung erfolgen.

Wir nennen dies Verfahren "zentrale Portoerhebung", weil die erforderlichen Portowerte zentral in den Briefzentren des Postbeförderers erhoben werden, und nicht, wie bei der herkömmlichen "dezentralen Portoerhebung", von den Absendern vor Einlieferung in Postämtern oder Briefkästen.

Es wurde aus der DE 38 40 041 A1 eine Anordnung zum Frankieren von Postgut, mit einer Frankiereinrichtung bekannt, deren Wertdruck durch einen Rechner einer zentralen Verrechnungsstelle abgebucht wird, mit einem Speicher, dessen Inhalt bei jedem Frankiervorgang erhöht wird und dessen Inhalt durch den Benutzer der Frankiereinrichtung ablesbar ist. Der Rechner wird nach Deckungsprüfung zur Abrechnung des Wertdrucks mit einem Giro-Rechner der Postbehörde verbunden, welcher ein Postgirokonto des Eigentümers der Frankiereinrichtung führt. Der Giro-Rechner gibt jeden einzelnen Wertdruck nach Deckungsprüfung und Abbuchung frei.
Das heißt, bevor die Postsendungen zum Briefzentrum des Briefbeförderers befördert und dort gelesen werden sowie die Zieladresse ermittelt wird, wird das erforderliche Porto für die Postsendung bestimmt und bezahlt. Bei diesem Postversandsystem mit zentraler Portoerhebung ist keine nachträgliche Bezahlung der Dienstleistung vorgesehen.
Um sowohl für den Postbeförderer als auch für den Benutzer eine größtmögliche Sicherheit hinsichtlich der Portoerhebung zu erzielen, ist der Inhalt des als Stückzahl und Summenspeicher ausgebildeten Speichers durch den Benutzer und durch den Rechner der Verrechnungsstelle lediglich lesbar und ist die Verbindung des Rechners der Verrechnungsstelle mit der Frankiereinrichtung als ständig in Betrieb befindliche Standleitung (TEMEX) ausgebildet.

Für kleine SOHOs (Small Office Home Office) sind am Markt noch immer keine wirklich angemessenen elektronischen Frankierlösungen erhältlich.
Es gibt online Lösungen, die beim Absender einen PC mit Drucker voraussetzen und bei jeder Frankierung eine Datenverbindung zum Postage Provider aufbauen.

Weiterhin gibt es offline Lösungen, die spezielle Frankiergeräte mit Sicherheitsmodul voraussetzen, in denen vorausbezahlte Portowerte manipulationssicher verwaltet werden (Gerrit Bleumer: Electronic Postage Systems; Springer-Verlag, New York, 2007, Kapitel 4.1 Basic Cryptographic Mechanisms, Seite 91).

In den Postmärkten weltweit ist es bis heute weit verbreitet, die Portogebühren dezentral am Eingang des postalischen Transportkanals zu erheben, zum Beispiel durch Briefmarkenverkauf oder Annahme von DV-freigemachten Sendungen in Postämtern und Postagenturen, durch Frankiermaschinen oder Frankierservicestationen. Für den Absender werden Portogebühren fällig, wenn die entsprechenden Postwertzeichen zum Beispiel in Form von Briefmarken, DV-Aufdrucken und Einlieferungslisten, Frankierabdrucken bei Frankiermaschinen und PC-Frankierlösungen und Frankierservice, usw. bestellt oder geliefert werden.
In dem Maße, wie Postbeförderer dazu übergehen, die bearbeitete Post zwecks Adresserkennung und Zusatzdienstleistungen wie Sendungsverfolgung automatisiert vollständig zu erfassen, ergibt sich die Möglichkeit, auch die fälligen Portogebühren erst bei der Bearbeitung im Briefzentrum zu erheben. Bei diesem Abrechnungsmodell müssen Kunden keine Portogebühren im Voraus entrichten, sondern erhalten z.B. am Monatsende eine Rechnung über ihre transportierten Sendungen. Bei Bedarf können Einzeltransportnachweise bestellt werden, ähnlich wie dies heute für Telekommunikationsrechnungen üblich ist.
Im Fall von Frankiermaschinen bedeutet dieses Abrechnungsmodell, dass keine Guthabennachladungen mehr nötig sind, sondern dass die Frankiermaschine nur dazu dient, das gewünschte postalische Produkt zu erfassen und einen entsprechenden Frankierabdruck zu berechnen und aufzubringen.
Wir nennen dieses Abrechnungsmodell "Zentrale Portoerhebung" im Gegensatz zur bisher üblichen "Dezentralen Portoerhebung". Zentrale Portoerhebung führt zu einer verzögerten Zahlungsforderung an den Absender. Dennoch wäre die Bezeichnung "postpay" oder "pay later" nicht charakteristisch, denn auch bei herkömmlicher dezentraler Portoerhebung kann zum Beispiel durch Lastschriftverfahren oder Kreditkartenzahlung die effektive Belastung des Kundenkontos de facto später erfolgen, als die postalische Dienstleistung erbracht wird.

Aus dem US 7,110,576 B2 sind ein System und ein Verfahren zur Authentifikation eines Postabsenders bekannt, der eine Postsendung unterschreibt. Eine handgeschriebene Unterschrift stellt eine biometrische Identität des Absenders dar, welche der Absender auf eine Postsendung aufbringt, indem er eine handschriftliche Unterschrift mithilfe eines Digitalisierstift leistet. Ein Postbeförderer scannt anschließend die Unterschrift und lässt von einem zentralen Ferndienst überprüfen, ob die gelesene Unterschrift gültig ist. Bei dem Ferndienst ist auch der Digitalisierstift ursprünglich mittels Unterschriftenprobe registriert worden. In einer speziellen Ausprägung schreibt der Digitalisierstift eine Information in ein Radio Freqency Identity Device (RFID), wobei das RFID-Schildchen auf der Postsen-dung angebracht ist. Im Ergebnis der Überprüfung des biometrischen Merkmals auf hinreichende Ähnlichkeit eines vom behaupteten Absender geleisteten biometrischen Referenzmerkmals erhält der Postbeförderer eine Antwort und bringt das Ergebnis auf der Postsendung auf, sofern es positiv ist. In nachteiliger Weise erlaubt eine biometrische Absenderkennung keine eindeutige Gerätekennung. Es ist keinerlei Integritäts-Checksumme über die Absenderkennung vorgesehen. Außerdem wäre es aufwändig sicherzustellen, dass in der Postsendung besondere technische Merkmale wie z.B. ein RFID-Tag vorhanden sind.

Aus der US 6,801,833 B2 ist ein System zur Identifikation von Postsendungen mittels RFID bekannt. Die Postsendungen werden in Stapeln gebündelt, die wiederum in Containern zusammengefasst werden, die selbst in Lieferwagen transportiert werden. Jeder Behälter ist mit einem eigenen RFID-Tag ausgerüstet, der alle enthaltenen Behälter bzw. Postsendungen auflistet, so dass an definierten Punkten des Posttransportweges jeder Behälter und jedes Poststück automatisch erfasst und durch einen Zentralcomputer verfolgt werden kann. Das RFID-Tag kann folgende Informationsmerkmale tragen: Adressat, Absender, Sendungs-ID, Integritätschecksumme einer Sendungs-ID, Sendungswert oder verschlüsselter Sendungswert. Dadurch ergibt sich, dass Postsendungen mit eindeutigen Absenderkennungen markiert werden, jedoch in anderer Form und zusammen mit anderen Merkmalen als denen der vorliegenden Erfindung. Der Absender kann eine größere Menge Postsendungen einliefern, indem er gleichzeitig eine Einlieferungsliste (mailing manifest) bereitstellt. Bei manifest mailing Systemen ermittelt nicht der Absender, sondern das Einlieferungspostamt den erforderlichen Portobetrag aufgrund der Einlieferungsliste. Auf den einzelnen Postsendungen muss daher nur ein Merkmal angebracht sein, das einen Bezug zur zugehörigen Einlieferungsliste herstellt (permit imprint). In unüblicher Weise ist dazu ein RFID-Tag vorgesehen. Eine Absender-ID ist nur in der Form als RFID-Informationsmerkmal vorgesehen. Eine mailing-ID identifiziert das Poststück einzigartig, wobei die mailing-ID aus folgenden Teilen bestehen kann: Absenderkontonummer, Datum, tray-ID, piece-ID in mailtray, e-mail Adresse des Absenders, Sendungswert, Sendungskategorie und Postbeförderer. Für die Kennungen der Postsendungen und aller Behälter kann ein fehlerkorrigierender Code (CRC) oder eine digitale Signatur oder ein Message Authentication Code (MAC) erwendet werden. Die Integritätschecks sollen verhindern, dass aufgrund von technischen Fehlern (fehlerkorrigierender Code) oder betrügerischer Manipulation (digitale Signatur oder Message Authentication Code) Postsendungen einer falschen Postablage (mail tray) zugeschlagen oder eine falsche Postablage einer falschen Palette, usw. zugeordnet werden. Auf den einzelnen Postsendungen muss daher ein RFID-Tag angebracht sein, jedoch ist es bei der Vielzahl von Absendern schwierig zu sichern, dass für alle die gleichen Bedingenden herrschen. Das ist kaum möglich, wenn der Absender den RFID-Tag am Poststück anbringt. Ein falscher Klebstoff kann dazu führen, dass sich ein RFID-Tag ablöst. Für den Absender ist es nicht ohne weiteres möglich, Informationen aus dem RFID-Tag auszulesen. Um diese Informationen im RFID-Tag zu speichern, wären beim Absender ein Einsatz von speziellen Geräten erforderlich.

Aus dem US 5,612,889 A ist ein Postverarbeitungssystem mit eindeutiger Poststückautorisierung bekannt, die vor dem Eintritt eines Poststücks in den Bearbeitungsstrom eines Posttransportdienstes zugeordnet wird. Auf Postsendungen wird eine eineindeutige Sendungs-ID aufgeprägt, die als Index in eine Einlieferungsliste dient, die die Zustelladressen aller eingelieferten Postsendungen enthält. Dadurch wird eine Adresskorrektur auf Basis der Einlieferungslisten ermöglicht. Eine Einlieferung von Postsendungen wird vorab elektronisch beim Postbeförderer angemeldet. Dafür erstellt der Absender eine elektronische Einlieferungsliste, die er kryptographisch gesichert an den Postbeförderer überträgt. Der Briefbeförderer wertet die Informationen über die erwarteten Postsendungen und ihre Zustelladressen aus, korrigiert ggfs. Adressen und ermittelt die erforderlichen Portogebühren, und stellt sie dem Absender anschließend in Rechnung. Der Postbeförderer schickt dem Absender eine Liste von Sendungs-IDs zurück, die dieser auf seine Postsendungen aufdruckt. Anschließend liefert der Absender seine Postsendungen beim Briefbeförderer ein. Die Einlieferungsliste liegt dem Postbeförderer zu diesem Zeitpunkt bereits vor. Die SendungsID bezeichnet für sich allein keinen Absender, sondern sie ist lediglich ein Index in einer Einlieferungsliste. Eine Bedeutung erhält diese SendungsID erst in Verbindung mit der Einlieferungsliste. Die SendungsID ist jedoch keine eindeutige Kennung, die auf all den Postsendungen eines Frankiergeräts verwendet werden und den Absender identifizieren kann.

Aus dem EP 710 930 B1 ist bekannt, dass den Postsendungen eine eineindeutige SendungsID aufgeprägt wird, die als Index in eine Einlieferungsliste dient, die die Zustelladressen bzw. destination ZIP-Codes aller eingelieferten Postsendungen enthält. Ziel ist es hier, die Adresslesung und -erkennung im Briefzentrum durch einen vorgeschalteten elektronischen Prozess zu ersetzen. Dabei wird dasselbe Basissystem beschrieben, wie im vorherigen US 5,612,889 A. Somit trifft hier derselbe Nachteil zu.

Aus dem EP 1 058 212 A1 ist ein Verfahren zur Postgutverarbeitung und Postgutverarbeitungssystem bekannt, mit gestaffelter Postgutverarbeitung. Private Postbeförderer (Carrier), die regional aufgestellt sind, leiten Postsendungen zu deren Verteilung außerhalb ihrer Geschäftsregion an einen überregionalen Postbeförderer weiter. Eine Identifikation des Absenders erfolgt mittels Chipkarte, die der Kunde des privaten Postbeförderers bei sich trägt und in einen Kartenleser der Postaufgabestation (Briefkasten) einsteckt, wenn der Kunde die Post aufgibt. Es ist vorgesehen, dass der Kunde einen Beleg über die in einen Briefkasten eingelegte und zunächst an einen ersten Carrier/Ort zuliefernde Post erhält. Die Chipkarte dient als Kundenkarte, die bereits eine Identifikationsnummer aufweist. Jedes Postgut wird mit einer maschinenlesbaren Markierung versehen, die aus einer für jedes Postgut spezifischen Nummer und weiteren Versanddaten besteht. Der erste Carrier transportiert die Post von der Postaufgabestation (Briefkasten) zum ersten Ort und frankiert dort den Brief mit einem Frankierstempel und nimmt eine Abbuchung vom Kundenkonto bei einer Kundenbank vor sowie liefert den frankierten Brief bei einer Postverteilzentrale eines zweiten Carriers ein, welcher die Post weiterbefördert. Nach der Markierung des Postguts wird also eine herkömmliche Frankierung durchgeführt und eine herkömmliche Einlieferungsliste erzeugt. Der fällige Portobetrag wird ermittelt und erhoben während die Postgüter eingeliefert werden. Im selben Prozess werden die entsprechenden Markierungen auf die Postgüter aufgebracht. Die Markierung kann Datum und Uhrzeit der Einlieferung und außerdem eine Identifizierung des Kunden enthalten, die zuvor von dessen Kundenkarte in die Aufgabestation eingelesen worden ist. Dieses Verfahren kann als "semi-zentrale Portoerhebung" bezeichnet werden. Sicherheitsprüfungen zusätzlich zur Sendungskennung und Absenderkennung wurden jedoch nicht offenbart.

Bei dezentraler Portoerhebung wird vorausbezahltes elektronisches Geld bzw. Guthaben in das Frankiergerät geladen. Gelingt es, diese Geldmenge zu manipulieren, so kann in der Folge unbezahlte postalische Dienstleistung in Anspruch genommen werden. Dies ist vom geschädigten Postbeförderer schwer erkennbar und noch schwerer zum individuellen Betrüger rückverfolgbar. Nachteilig ist der erforderliche Aufwand durch Hardware-Sicherheitsmodul oder eine online Datenverbindung zum Frankieren, welche die betrügerischen Manipulationen verhindern sollen.

Der Erfindung liegt die Aufgabe zugrunde, die Nachteile zu vermeiden und ein Frankierverfahren und Postversandsystem mit zentraler Portoerhebung zu schaffen und aufzubauen, wobei mithilfe von einfacher aufgebauten und bedienungsfreundlichen Frankiergeräten dennoch die Sicherheit des Systems garantiert wird. Das Frankiergerät soll eine manipulationssichere Gerätekennung auf dem Postgut aufbringen.

Erfindungsgemäß wird diese Aufgabe durch ein Verfahren mit den Merkmalen nach Anspruch 1 und ein Postversandsystem mit den Merkmalen nach Anspruch 17 gelöst.

Ausgehend von der Überlegung, dass ein anderes Vertrauensmodell als bei dezentraler Portoerhebung erforderlich ist, wurde die Sicherheit der Buchungen für Frankiergeräte trotz deren vereinfachten Bauweise erhöht. Zentral gespeicherte Daten können besser vor Fälschung geschützt werden. Bei zentraler Portoerhebung benutzt jedes Frankiergerät eine individuelle Gerätekennung, die auf all seinen Frankierabdrücken eingeprägt ist. Bei der Registrierung jedes Frankiergeräts assoziiert der Postbeförderer dessen Gerätekennung mit einem elektronischen Gerätekonto, dem er später alle Portogebühren für Postsendungen zuordnet, die die entsprechende Gerätekennung tragen. Die Abrechnung mit dem Kunden kann von der Buchung zeitlich entkoppelt durchgeführt werden. Das Bankkonto des Absenders wird mit den aufgelaufenen Kosten eines elektronischen Gerätekontos vorzugsweise am Ende jeder Abrechnungs-periode entsprechend belastet.

Die zentrale Portoerhebung ermöglicht Frankierlösungen beim Absender, die offline und ohne Sicherheitsmodul sicher funktionieren können. Die Postsendungen müssen jedoch eine fälschungssichere Kennung des Absenders bzw. seines Frankiergeräts tragen, damit die Portokosten den verursachenden Absendern korrekt zugeordnet werden können. Das wird mittels einer symmetrischen Verschlüsselung von Parametern und mit einem Schlüssel erreicht, der sich mit jedem Frankierabdruck ändert und welcher im Beförderer-Datenzentrum synchon gehalten werden kann, ohne dass bei jeder Frankierung eine Kommunikation zwischen dem Frankiergerät und dem Beförderer-Datenzentrum nötig ist. Vielmehr genügt eine anfängliche Initialisierung des Frankiergeräts.

Dabei wird vom Frankiergerät über das Betreiber-Datenzentrum zum Postbeförderer-Datenzentrum ein geheimer erster Frankierbildschlüssel verschlüsselt übermittelt. Letzterer kann im Frankiergerät mittels eines privaten Kommunikationsschlüssels verschlüsselt und im Betreiber-Datenzentrum mittels eines öffentlichen Kommunikationsschlüssels entschlüsselt werden. Auf prinzipiell dieselbe Weise kann der geheime erste Frankierbildschlüssel weiter zum Postbeförderer-Datenzentrum verschlüsselt übermittelt werden. Letzteres verfügt damit über einen aktuell gültigen ersten Frankierbildprüfschlüssel, welcher dem Absender bzw. seiner Gerätekennung zugeordnet gespeichert wird. Eine Markierung auf einem Poststück bzw. ein Frankierbild weist mindestens eine Gerätekennung des Frankiergeräts, eine Schlüsselgenerationsnummer und einen Integritäts-Checkcode auf. Letzterer erlaubt eine Überprüfung der Integrität von solchen Parametern, wie Gerätekennung und Schlüsselgenerationsnummer, weil letztere mittels des aktuell gültigen ersten Frankierbildschlüssels zum Integritäts-Checkcode verschlüsselt werden. Während der Initialisierung des Frankiergeräts werden die Gerätekennung des Frankiergeräts, die Schlüsselgenerationsnummer und der erste Frankierbildschlüssel an das Datenzentrum des Postbeförderers übermittelt.

Nach einem Frankieren wird im Frankiergerät aus dem ersten bzw. vorher gültigen Frankierbildschlüssel ein aktuell gültiger zweiter Frankierbildschlüssel erzeugt, welchem ein aktuell gültiger zweiter Frankierbildprüfschlüssel entspricht, der aber auf der Postbefördererseite erzeugt wird. Die lokale Schlüsselgenerationsnummer in einem Frankiergerät und deren lokale Kopie auf Seite des Postbeförderers werden synchron gehalten, um dort aus einem vorher gültigen Frankierbildprüfschlüssel den aktuell gültigen Frankierbildprüfschlüssel ableiten zu können.

Jede Gerätekennung ist eindeutig einem Kundenkonto zugeordnet, dem die verbrauchten Portogebühren am Ende jeder Abrechnungsperiode in Rechnung gestellt werden. Nach jeder Frankierung wird die Schlüsselgenerationsnummer im Frankiergerät geändert, wobei ein schrittweises Verändern der Schlüsselgenerationsnummer um einen festgelegten Zahlenwert erfolgt. Zum Beispiel wird die Schlüsselgenerationsnummer um eins erhöht. Dann wird ein nächstgültger kryptographischer Schlüssel aus dem aktuell gültigen kryptographischer Schlüssel nach einem ersten Algorithmus abgeleitet.
Das Frankiergerät ist mit einer Elektronik zum sicheren Verwalten einer postalischen Identität ausgestattet und wird zum besseren Unterscheiden von den gewöhnlichen Frankiermaschinen nachfolgend Postal Identity Management Device (PIMD) genannt.
Vorteilhaft muss nunmehr kein vorausbezahltes elektronisches Geld oder elektronisches Guthaben in die Frankiergeräte geladen werden. Es gibt daher keine Möglichkeit, vorausbezahlte elektronische Geldmengen zu manipulieren. Es gibt auch keine Möglichkeit, den Postbeförderer durch Kopieren von Abdrucken zu betrügen. Es gibt überhaupt keinen Anreiz für einen Absender, sein eigenes Frankiergerät zu manipulieren. Daher gibt es aus Sicht des Postbeförderers auch keinen Bedarf, Frankiergeräte gegen Eingriffe ihrer Benutzer zu schützen, womit auch kein Bedarf nach einem Hardware-Sicherheitsmodul in Frankiergeräten besteht. Ebensowenig muss eine Online-Verbindung vor oder während des Frankierens hergestellt werden, außer bei einer Initialisierung des PIMD.
Es gibt allerdings grundsätzlich die Möglichkeit für jeden Absender, eine ungültige oder falsche Gerätekennung (Geräte-ID) zu verwenden. Wenn es einem Absender gelingt, eine fremde Gerätekennung zu kapern, so könnte er seine Post auf Kosten des gekaperten Geräts verschicken.

Ungültige Geräte-Identitäten sind jedoch von den Briefzentren grundsätzlich erkennbar, wenn sie online, d.h. bei der Briefsortierung, ausgewertet werden. Nur falsche Gerätekennungen sind von den Briefzentren grundsätzlich nicht erkennbar, da die wahre Identität des Absenders nicht bekannt ist. Dies könnte zwar durch eine biometrische Erkennung des Einlieferers am Briefkasten, etc. erfasst werden, das Frankiergerät wäre dann aber nicht einfacher aufgebaut. Die Verwendung falscher Gerätekennungen ist daher ohne zusätzlich Maßnahmen im Einlieferungsprozess nicht erkennbar, und demzufolge ist das Betrugspotenzial hierfür relativ groß. Eine betrügerische Manipulation der Gerätekennung kann jedoch durch eine Kombination von folgenden Maßnahmen wesentlich erschwert werden:
a) Schutz vor Missbrauch der Identifikation des Absender-Frankiergeräts mittels Passwort-Eingabe via Tastatur oder alternativ mittels RFID-Ausweis, Magnetkarte, Chipkarte, mobiles Gerät (Handy, Organizer) verbunden über persönliches Netzwerk (Bluetooth, USB, etc.) auf der Frankiergeräteseite.
b) Authentikation der Gerätekennung in jedem Frankierabdruck auf der Postbefördererseite, um die Verwendung falscher Gerätekennungen auszuschließen.
c) Einmal-Authentikation der Gerätekennung in jedem Frankierabdruck auf der Postbefördererseite, um die Wiederverwendung kopierter Authentikationen falscher Gerätekennungen auszuschließen. Es ist vorgesehen, dass jeder kryptographische Frankierbildschlüssel für höchstens ein Frankierbild verwendet wird, welches abtastbare Informationen, wie die Gerätekennung des Frankiergeräts, die Schlüsselgenerationsnummer und den Integritäts-Checkcode enthält.
d) Sicherung der Kommunikations-Verbindung mindestens zum Betreiber-Datenzentrum durch Verschlüsselung.
e) Bei Multi-User-Frankiergeräten, zum Beispiel PC-Frankierer, müssen die verschiedenen Benutzer eines Frankiergeräts gegeneinander geschützt werden. Das kann beim Einsatz eines PC's mithilfe bekannter Betriebssysteme gelöst werden, die separate Benutzerkonten verwalten können.

Da die erste Schlüsselgenerationsnummer zusammen mit dem ersten Frankierbildschlüssel und der Gerätekennung an ein Datenzentrum des Postbeförderes weiter übermittelt wird, kann dort eine entfernte Abtastung und Auswertung von zu überprüfenden Frankierbildern erfolgen, die vom Frankiergerät auf den Poststücken aufgebracht worden sind.
Ein Integritäts-Checkcode wird nach einem zweiten Krypto-Algorithmus mittels des geheimen kryptographischen Frankierbildschlüssels des Frankiergeräts des Absenders, der Gerätekennung des Frankiergeräts und der aktuellen Schlüsselgenerationsnummer erzeugt, wobei das Frankierbild, mindestens die Gerätekennung des Frankiergeräts, die aktuelle Schlüsselgenerationsnummer und den Integritäts-Checkcode abtastbar enthält.
Im Datenzentrum kann ein Ableiten eines Frankierbildprüfschlüssels, der dem nächsten geheimen Frankierbildschlüssel entspricht, aus dem ersten Frankierbildschlüssel und aus der im Frankierbild abtastbaren von jedem weiteren Poststück übermittelten aktuellen Schlüsselgenerationsnummer nach einem ersten Krypto-Algorithmus erfolgen, wenn für jedes Frankierbild ein neuer Frankierbildschlüssel aus einem Vorgänger des Frankierbildschlüssels nach demselben ersten Krypto-Algorithmus abgeleitet wurde.
Es ist vorgesehen, dass ein Auswerten der gescannten Daten mittels eines Prüfablaufs im Datenzentrum des Postbeförderers, eine Ermittlung der mathematischen Beziehung der abgetasteten Schlüsselgenerationsnummer zu der Kopie der zuletzt verwendeten Schlüsselgenerationsnummer umfasst. Der Wert der Veränderung gegenüber der Kopie der zuletzt verwendeten Schlüsselgenerationsnummer ergibt sich aus dem Produkt jedes einzelnen Schrittwertes mit der Anzahl an Veränderungen. Bei einem schrittweisen Verändern der Schlüsselgenerationsnummer um einen festgelegten Zahlenwert in Vorbereitung eines nachfolgenden Frankierbildschlüssels ergibt sich die vorgenannte mathematische Beziehung aus der Anzahl der Veränderungen. Ein Frankierbildprüfschlüssel wird nach dem ersten Krypto-Algorithmus berechnet, wobei der erste Krypto-Algorithmus so oft angewendet wird, wie durch die mathematische Beziehung vorgegeben wird. Das Poststück wird einer Aussortierung und die abgetasteten Daten einer Fehlerbehandlung unterworfen, wenn ein schrittweises Verändern der Schlüsselgenerationsnummer um einen festgelegten Zahlenwert nicht zum erwarteten Ergebnis führt, d.h. wenn die mathematische Beziehung der vorgegebenen mathematischen Beziehung nicht entspricht. Das ist zum Beispiel der Fall, wenn sich die festgestellte mathematische Beziehung nicht aus der Anzahl der Veränderungen ergibt. Wenn auf die vorgenannte Weise eine Synchronität zwischen Frankiergerät und Datenzentrum, d.h. sowohl zwischen der abgetasteten Schlüsselgenerationsnummer und ihrer berechneten Kopie als auch zwischen dem geheimen kryptographischen Frankierbildschlüssel und dem berechneten Frankierbildprüfschlüssel hergestellt wird, kann ein Vergleichs-Integritäts-Checkcode im Datenzentrum berechnet werden, um den abgetasteten Integritäts-Checkcode kryptographisch zu verifizieren. Eine zentrale Portoerhebung wird im Datenzentrum des Postbeförderers durchgeführt, wenn die Echtheit des Integritäts-Checkcodes nachweislich vorliegt.
Ein Postversandsystem mit zentraler Portoerhebung umfasst ein Briefzentrum und Datenzentrum eines Postbeförderers, ein Datenzentrum eines Betreibers und eine Vielzahl von Frankiergeräten. Der Postbeförderer transportiert die vom Frankiergerät frankierten Poststücke in üblicher Weise zum Briefzentrum. Jedes Frankiergerät steht über eine Kommunikationsverbindung via Netz und über eine Kommunikationsverbindung bedarfweise in Kontakt mit dem Betreiber-Datenzentrum, das die Gerätekennung seiner Benutzer registriert und zusätzliche Dienste anbietet. Jedes Frankiergerät kann Frankierabdrucke auf Briefe und/oder Etiketten für Poststücke drucken, die anschließend zur weiteren Postbeförderung in das Briefzentrum eingeliefert werden, welches mit dem Datenzentrum des Postbeförderers kommunikativ verbunden ist. Das Datenzentrum des Briefzentrums ist via eine Kommunikationsverbindung mit dem Netz verbunden und kann ebenso mit dem Betreiber-Datenzentrum kommunizieren, wie umgekehrt das Betreiber-Datenzentrum mit dem Briefzentrum-Datenzentrum. Somit kann im Ergebnis einer Initialisierung eines Frankiergerätes eine Information vom Frankiergerät via dem Betreiber-Datenzentrum zum Datenzentrum des Postbeförderers gelangen, obwohl das Frankiergerät in keine direkte Kommunikation mit dem Datenzentrum des Postbeförderers eintritt. Durch die vorgenannte Information ist das Datenzentrum des Postbeförderers zur Auswertung von Informationen des Frankierbildes in der Lage, insbesondere zum Lesen und Zuordnen der Gerätekennung zu einem Absender und zur Buchung der Portogebühren für Poststücke desselben Absenders auf ein separates Konto oder zur Fehlerbehandlung.
Es ist vorgesehen, dass das Frankiergerät ein Schlüsselgenerierungsmittel enthält, das für jedes nächste Frankierbild einen neuen Frankierbildschlüssel generiert.
Weiter sind Kommunikationsmittel vorgesehen, um über die Kommunikationsverbindung eine Synchronität zwischen Frankiergerät und Datenzentrum bedarfsweise herzustellen.
Es sind Abtastmittel im Briefzentrum und erste Auswertemittel im Datenzentrum eines Postbeförderers vorgesehen, die kommunikativ miteinander verbunden sind, wobei durch die ersten Auswertemittel der Absender des Poststückes über eine in einer Datenbank gespeicherte Zuordnung der Gerätekennung zu einem Absender bestimmt und durch Portzoberechnungsmittel die Portogebühr ermittelt wird.
Die Auswertemittel im Datenzentrum schließen zweite Mittel zur Sicherheitsüberprüfung jedes abgetasteten Frankierbildes ein, welche dann, wenn sich zwischen der abgetasteten Schlüsselgenerationsnummer und ihrer berechneten Kopie und zwischen dem geheimen kryptographischen Frankierbildschlüssel und dem berechneten Frankier-bildprüfschlüssel Synchronität herstellen lässt, einen Vergleichs-Integritäts-Checkcode im Datenzentrum berechnet, um den abgetasteten Integritäts-Checkcode kryptographisch zu verifizieren.
Ein Mittel zur Buchung der Portogebühren für Poststücke desselben Absenders auf ein separates Konto und ein Mittel zur Fehlerbehandlung ist im Datenzentrum des Postbeförderers vorgesehen, wobei die zentrale Portoerhebung dann durchgeführt wird, wenn die Echtheit des Integritäts-Checkcodes nachweislich vorliegt.

Die zweiten Mittel zur Sicherheitsüberprüfung sind programmiert, so dass eine Ermittlung der mathematischen Beziehung der abgetasteten Schlüsselgenerationsnummer zu der Kopie der zuletzt verwendeten Schlüsselgenerationsnummer erfolgt, wobei ein Frankierbildprüfschlüssel, der dem aktuellen nachfolgenden Frankierbildschlüssel des Frankiergeräts entspricht, nach dem ersten Krypto-Algorithmus erzeugt, wobei letzterer entsprechend der ermittelten mathematischen Beziehung z-Mal angewendet wird sowie wobei der Frankierbildprüfschlüssel zusammen mit der Kopie der aktuell verwendeten Schlüsselgenerationsnummer und mit der Gerätekennung zur Bildung eines Vergleichs-Integritäts-Checkcodes nach dem zweiten Krypto-Algorithmus verwendet wird.

Die Erfindung besitzt folgende Vorteile gegenüber Stand der Technik:
- Die beschriebenen Frankiergeräte eines Systems mit zentraler Portoerhebung brauchen nicht mit einer speziellen Sicherheits-Hardware ausgestattet zu werden. Da das Betrugsrisiko für Postbeförderer verschwindend gering wäre, können die Zulassungsanforderungen gegenüber Frankiersystemen mit dezentraler Portoerhebung deutlich reduziert werden. Die beschriebe-nen Frankiergeräte können deutlich preiswerter hergestellt und in Verkehr gebracht werden, als Frankiermaschinen mit dezentraler Portoerhebung.
- Frankierabdrucke für zentrale Portoerhebung können sehr einfach gestaltet werden. Notwendig ist nur die einmal authentisierte Gerätekennung. Weitere Informationen herkömmlicher Frankierabdrucke wie z.B. Datum, Portowert, Postproduktcode, brauchen nicht im Frankierabdruck enthalten zu sein, weil sie alle im Wege der zentralen Portoerhebung bestimmt werden können.
- Eine Kommunikation über ein Kommunikationsnetz ist innerhalb des Postversandsystems bei Bedarf möglich und muss nicht für jedes Poststück erfolgen.

Weitere vorteilhafte Merkmale der Erfindung sind den Unteransprüchen zu entnehmen. Die Erfindung wird nachstehend am Ausführungsbeispiel näher erläutert. Es zeigen:
- Fig. 1a,: Frankiersystem mit unterschiedlichen Varianten an Kommunikationsverbindungen,
- Fig. 1b,: Prinzipdarstellung einer bedruckten Briefoberseite,
- Fig. 1c,: schematische Darstellung der Abläufe beim Postbeförderer,
- Fig. 2,: Blockschaltbild eines Frankiergrätes (PIMD's),
- Fig. 3,: Darstellung der Ebenen des Speicherschutzes eines PIMD's,
- Fig. 4,: Flussplan bei der Initialisierung eines PIMD's,
- Fig. 5,: Flussplan beim Wechseln eines Passworts,
- Fig. 6,: Flussplan beim Berechnen eines Frankierabdrucks,
- Fig. 7,: Flussplan zur Echtheitsüberprüfung einer Geräte-ID,
- Fig. 8,: Flussplan beim Senden eines Frankierbildschlüssels des PIMD's an dasPostbeförderer-Datenzentrum.

Anhand der Fig. 1a wird ein Frankiersystem mit unterschiedlichen Varianten an Kommunikationsverbindungen zwischen einem Betreiber-Datenzentrum und Frankiergeräten dargestellt. Kleine mobile Frankiergeräte 10, 10', 10", 10* können mit ihrem Druckermodul Frankierabdrucke erzeugen, in welche eine Gerätekennung fälschungssicher eingeprägt ist. Solche Frankiergeräte werden nachfolgend auch als Postal Identity Management Device (PIMD) bezeichnet. Jedes PIMD steht über eine Kommunikationsverbindung 11, 11', 11", 11* via Netz 18 und eine Kommunikationsverbindung 19 in Kontakt mit dem Betreiber-Datenzentrum 14. Dort registriert es die Gerätekennung für seine Benutzer und erhält zusätzliche Dienste angeboten. Jedes PIMD kann Frankierabdrucke 9.3 auf Briefe 9 und/oder Etiketten für Poststücke drucken, die anschließend zur weiteren Postbeförderung in ein Briefzentrum-Datenzentrum 7 eingeliefert werden. Das Briefzentrum 7 ist via eine Kommunikationsverbindung 8 mit dem Netz 18 verbunden und kann ebenso mit dem Betreiber-Datenzentrum 14 kommunizieren, wie umgekehrt das Betreiber-Datenzentrum 14 mit dem Briefzentrum-Datenzentrum 7. Die Kommunikationsverbindungen 8 und 19 ermöglichen beispielsweise eine Kommunikation via Internet- oder Telefon-Netz.

Jedes PIMD steht über das Netz 18 mit dem Betreiber-Datenzentrum 14 in Verbindung. Zur Sicherung der Kommunikationsverbindung kann eine symmetrische oder asymmetrische Verschlüsselung verwendet werden. Beispielsweise wird vom Frankiergerät über das Betreiber-Datenzentrum 14 zumPostbeförderer-Datenzentrum 7 ein geheimer erster Schlüssel verschlüsselt übermittelt. Letzterer kann im Frankiergerät mittels eines privaten Schlüssels verschlüsselt und im Betreiber-Datenzentrum mittels eines öffentlichen Schlüssels entschlüsselt werden. Das Betreiber-Datenzentrum 14 kann beispielsweise ebenso über eine durch Verschlüsselung gesicherte Verbindung via Netz 18 oder über eine - nicht gezeigte - Standleitung mit demPostbeförderer-Datenzentrum 7 kommunizieren. Dabei ist eine mehr oder weniger unterschiedliche Technik einsetzbar. Einige Verbindungs-Varianten sind in Fig. 1a dargestellt:
A) Ein PIMD 10' verbindet sich über ein Funk-WAN 13' (beispielsweise GSM, UMTS Modem) mit eine Funk-Station 6', welche via der Kommunikationsverbindung 11', Netz 18 und der Kommunikationsverbindung 19 mit dem Betreiber-Datenzentrum 14 verbindbar ist.
B) Ein PIMD 10 ist über ein leitungsgestütztes Telefonnetz 11, 18, 19 direkt mit dem Betreiber-Datenzentrum 14 verbindbar.
C) Ein PIMD 10" ist über ein Funk-LAN (WiFi) oder Funk Personal Network (Bluetooth) 13" mit einer Funkstation 6" eines PC 12" verbunden, der sich via Kommunikationsverbindung 11" (zum Beispiel Internet), Netz 18 und Kommunikationsverbindung 19 mit dem Betreiber-Datenzentrum 14 verbinden läßt.
D) Ein PIMD 10* ist über eine Punkt-zu-Punkt Verbindung (USB) 15* mit einem PC 12* verbunden, der sich via Kommunikationsverbindung 11* (zum Beispiel Internet), Netz 18 und Kommunikationsverbindung 19 mit dem Betreiber-Datenzentrum 14 verbinden läßt.
E) Die Funktion eines PIMD's ist in den PC 12* integriert. Das kann durch eine entsprechende Software und/oder Hardware (Einschub nicht dargestellt) geschehen. Der PC 12* steht einerseits via einer Punkt-zu-Punkt Verbindung (USB) 16* mit einem handelsüblichen Drucker 17* und andererseits via Kommunikationsverbindung 11* (zum Beispiel Internet), Netz 18 und Kommunikationsverbindung 19 mit dem Betreiber-Datenzentrum 14 in Kommunikationsverbindung.

Die grundlegende Arbeitsweise des Systems gliedert sich in die Verfahrensschritte:
- Übermitteln des ersten Frankierbildschlüssels *IDAKey*₁ zur entfernten Auswertung von zu überprüfenden Frankierbildern auf Poststücken,
- Berechnung eines Frankierbilds vor der Erzeugung einer Frankierung, wobei für jedes Frankierbild ein neuer Frankierbildschlüssel aus einem Vorgänger des Frankierbildschlüssels nach einem ersten Krypto-Algorithmus abgeleitet und wobei ein Integritäts-Checkcode M basierend auf dem neuen Frankierbildschlüssel, einer Schlüsselgenerationsnummer i, einer Gerätekennung *g* des Frankiergeräts und basierend auf einem zweiten Krypto-Algorithmus erzeugt wird, wobei das Frankierbild, mindestens die Gerätekennung *g* des Frankiergeräts, die Schlüsselgenerationsnummer i und dem Integritäts-Checkcode M aufweist,
- Befördern und Einliefern von Poststücken in ein Briefzentrum des Postbeförderers nach dem Frankieren, Abtasten und Prüfung von Frankierbildern beim Postbeförderer, wobei der Integritäts-Checkcode M kryptographisch verifiziert wird, indem ein Vergleichs-Integritäts-Checkcode zum Vergleich mit dem aufgedruckten Integritäts-Checkcode gebildet wird und wobei Gebühren zur zentralen Buchung erfaßt werden, welche dem Absender der Poststücke zeitlich entkoppelt von der Buchung am Ende der Abrechnungsperiode in Rechnung gestellt werden sowie
- Fehlerbehandlung beim Prüfen.

### Berechnung von Frankierabdrucken

Um eine Frankierung vorzunehmen, bestimmt der Absender in bekannter Weise das erforderliche Porto und startet die Frankierung mit seinem PIMD. Das PIMD kann eine integrierte Waage und/oder einen Portorechner enthalten. Das PIMD druckt optionale Klartextinformationen wie den erforderlichen Portowert, das aktuelle Datum und ggfs. Angaben zur Postsendung (Produktbezeichnung, etc.)
Das PIMD druckt außerdem eine Markierung, beispielsweise einen maschinenlesbaren Barcode, der folgende Informationen enthält:
*g* Eine Geräte-ID (deviceID) ist die Kennung des Frankiergeräts, die zu dessen Identifikation herangezogen werden kann.
   Benutzt ein Kunde mehrere verschiedene Frankiergeräte, so verwendet er verschiedene eindeutige Gerätekennungen für jedes Frankiergerät. Jede Gerätekennung ist eindeutig einem Kundenkonto zugeordnet, dem am Ende jeder Abrechnungsperiode (z.B. am Monatsende) die Umsätze aller zugeordneten Frankiergeräte belastet werden.
*i* Eine Schlüsselgenerationsnummer.
   Ein schrittweises Verändern der Schlüsselgenerationsnummer *i* kann um irgendeinen festgelegten Zahlenwert ***h*** erfolgen. Die Schlüsselgenerationsnummer i wird mit jeder Frankierung um vorzugsweise den Wert ***h*** = 1 erhöht oder verringert. Jeder Schlüsselgenerationsnummer ist eineindeutig ein kryptographischer Schlüssel *IDAKeyi* zugeordnet, der zur Berechnung von Integritäts-Checkcodes von Frankierabdrucken (Indicia) verwendet wird.
*M* Ein Integritäts-Checkcode.

Dieser Code *M* wird mithilfe eines Algorithmus für einen Message Authentication Code (MAC) über die oben bezeichneten Daten berechnet (Henk C. A. van Tilborg: Encyclopedia of Cryptography and Security; Springer-Verlag New York, 2005, Seiten 361-367). Vorzugsweise wird ein hash based message authentication code (HMAC) verwendet (ebenda Seiten 14 und 267). Zur HMAC-Bildung wird ein geheimer kryptographischer Schlüssel des Absenders nach folgender Formel (1) verwendet: $M ← HMAC \left({IDAKey}_{},,f\left(g⁢i⁢{IDAKey}_{i}\right)\right) .$

Hierbei ist f eine Funktion mit den Parametern *g*, i und *IDAKeyi.* Vorzugsweise liefert die Funktion f als Ergebnis den String *g* || *i* bestehend aus der bitweisen Hintereinanderschreibung der Parameter *g* und *i:* $M ← HMAC ( {IDAKey}_{i , g} {‖ }_{i} ) .$

Bei der Initialisierung eines Frankiergeräts, wird dessen Schlüsselgenerationsnummer auf Eins gesetzt und ein initialer kryptographischer (erster) Schlüssel *IDAKey*₁ generiert. Während der anschließenden Registrierung des Frankiergeräts wird die Frankiergerätekennung *g*, die erste Schlüsselgenerationsnummer *i* = 1 sowie der zugehörige erste kryptographische Schlüssel *IDAKey*₁ an den Postbeförderer übermittelt. Auf diese Weise erhält der Postbeförderer denselben geheimen kryptographischen Schlüssel, den das Frankiergerät verwendet.

Die vom Postbeförderer erhaltenen und in der Folge verwalteten Schlüsselgenerationsnummern und kryptographischen Schlüssel seien im folgenden mit *j* bzw. *IDAKeyⱼ* bezeichnet. Ziel ist es, die lokale Generationsnummer *i* in einem Frankiergerät und seine lokale Kopie *j* auf der Seite des Postbeförderers synchron zu halten. Wie dieses Ziel erreicht wird, wird anhand der nachfolgend behandelten Verfahrensschritte Prüfung von Frankierabdrucken und Fehlerbehebung genauer erklärt.

Nach jeder Frankierung wird die Schlüsselgenerationsnummer i im PIMD um eins erhöht und ein neuer kryptographischer Schlüssel *IDAKey*_{*i+*1} aus dem aktuellen Schlüssel *IDAKeyᵢ* nach Formel (3) abgeleitet: ${IDAKey}_{i + 1} ← hash \left(j⁢{IDAKey}_{i}\right)$

Die Bildung eines Hash-Wertes nach einer Hash-Funktion geht u.a. auch aus Henk C. A. van Tilborg: Encyclopedia of Cryptography and Security; Springer-Verlag New York, 2005, Seiten 256-264 hervor.

Für die *i*-te Frankierung nach Initialisierung des Frankiergeräts wird die Schlüsselgenerationsnummer *i* und der kryptographische Schlüssel *IDAKeyᵢ* verwendet. Auf diese Weise ist sichergestellt, dass jeder kryptographische Schlüssel für höchstens eine Frankierung verwendet wird.

### Prüfen von Frankierungen

Die frankierten Sendungen werden wie bekannt beim gewünschten Briefbeförderer eingeliefert. Der Postbeförderer sortiert die Postsendungen, liest automatisch die Frankierabdrucke einschließlich der enthaltenen Barcodes ein, transportiert anschließend die Postsendungen zur Zieladresse und liefert sie dort aus. Die vorliegende Erfindung geht davon aus, dass vor der Sortierung alle Postsendungen gelesen und ihre Barcodes zu annähernd 100 % erkannt und korrekt dekodiert werden können.

Bei der Lesung der Postsendungen werden die Klartextinformationen ausgewertet und für die Ermittlung des Portowerts verwendet. In einer Ausführung kann der Portowert einfach abgelesen werden. In einer zweiten Ausführung kann der aufgedruckte Portowert stichprobenhaft überprüft werden. In einer dritten Ausführung wird der Portowert gar nicht gedruckt und gelesen, sondern direkt aus den physischen Parametern (Länge, Breite, Dicke, Gewicht, Zusatzdienste) der Postsendung im Briefzentrum ermittelt.

Weiterhin wird bei der Lesung der Inhalt des Barcodes ermittelt, ausgewertet und wie folgt geprüft:
(I) Zuerst wird mittels eines ersten Prüfschrittes geprüft, ob die Frankiergerätekennung *g* in der Datenbank des Datenzentrums bekannt ist. Ist die Prüfung erfolgreich, so ermittelt der Postbeförderer aus seiner Datenbank die lokale Kopie *j* auf der Seite des Postbeförderers der zuletzt gelesenen Schlüsselgenerationsnummer i und den zugehörigen Frankierbildprüfschlüssel *IDAKeyⱼ.*
(II) Anschließend wird mittels eines zweiten Prüfschrittes geprüft, ob die lokale Kopie *J* der aktuell gelesenen Schlüsselgenerationsnummer i + *x* größer bzw. ob i - *x* kleiner ist, als die letzte von diesem Frankiergerät mit derselben Gerätekennung *g* gespeicherte lokale Kopie *j* der Schlüsselgenerationsnummer i. Ist diese Prüfung erfolgreich, so wird der aktuelle Frankierbildschlüssel *IDAKey_{J}* berechnet. Im allgemeinen Fall gilt *J* = *j* + x für aufsteigende oder *J* = *j -* x fallende Schlüsselgenerationsnummern. Aufgrund eines konstanten Schrittwertes *h* und der Anzahl z der Schritte ergibt sich der Wert x der Veränderung der Schlüsselgenerationsnummer insgesamt nach der Formel (4) zu: $x = h ⋅ z$
   Bei einem Schrittwert *h* = 1 und der Anzahl *z* = 1 der Schritte, d.h. im bevorzugten Normalfall *J* = *j* + 1 berechnet man den aktuellen Schlüssel nach folgender Formel (4): ${IDAKey}_{} ← hash \left(j⁢{IDAKey}_{j}\right) .$
   Anderenfalls, muss die Prüfung zum Beispiel bei einem Vorkommen von Abtast- oder Lesefehlern nicht immer erfolgreich sein. Das betreffende Poststück wird ausgesondert. Das nächstfolgende Poststück desselben Absenders weist in der aktuell gelesenen Schlüsselgenerationsnummer eine größere Änderung auf, weil die Anzahl z der Schritte mit dem Schrittwert *h* = 1 erhöht ist. Folglich wird die obige Rechenvorschrift umgestellt und im Datenzentrum (*J* - *j* ) · 1/ *h* = z Mal rekursiv angewendet. Das vorgenannte nächstfolgende Poststück desselben Absenders hat im bevorzugten Normalfall (h = 1) ein Frankierbild mit einer aktuell gelesenen Schlüsselgenerationsnummer *i* + 2 und einen aktuellen Frankierbildschlüssel *IDAKey*_{*i +* 2}. Der Wert der lokalen Kopie *j* muss folglich entsprechend dem Wert x der Veränderung, d.h um x = 2 geändert und die Formel (5) noch einmal zusammen mit dem zuletzt berechneten Frankierbildprüfschlüssel für das ausgesonderte Poststück angewendet werden, um einen aktuellen Frankierbildschlüssel ableiten zu können.
(III) Danach wird im dritten Prüfschritt der gelesene Integritäts-Checkcode *M* kryptographisch verifiziert, indem die folgende Gleichung (6) geprüft wird: $M = HMAC \left({IDAKey}_{},f\left(g⁢⁢{IDAKey}_{}\right)\right) .$
   Hierbei ist, *f* eine Funktion mit den Parametern *g*, *J* und *IDAKey_{J}.*
   Es wird die Funktion ,*f*, die vorzugsweise eine Zusammenstellung der Parameter *g*, *J* zu einer (alphanumerischen) Zahl umfasst, mit dem geheimen Frankierbildschlüssel *IDAKey_{J}* verschlüsselt, um einen Zahlenwert als Basis der HMAC-Bildung zu erzeugen. Wenn also vorzugsweise nach der Formel (2) gearbeitet wird, dann ist auch vereinfachend für die Sicherheitsüberprüfung vorgesehen, dass nach der Gleichung (7) geprüft wird, um den Integritäts-Checkcode *M* kryptographisch zu verifizieren: $M = HMAC \left({IDAKey}_{}\left(g‖ \right)\right) .$
   Ist auch diese Prüfung erfolgreich, so wird der ermittelte Portobetrag dem elektronischen Gerätekonto zugeschlagen, das der Postbeförderer für dieses Gerät im Datenzentrum des Briefzentrums führt. Am Ende der Abrechnungsperiode werden alle auf diesem Gerätekonto aufgelaufenen Gebühren dem betreffenden Kundenkonto belastet.

### Fehlerbehandlung mit Fehlerbehebung

Scheitert die Prüfung mittels des ersten Prüfschrittes (I) so wurde offenbar eine ungültige Absenderkennung verwendet. Übertragungsfehler wären bereits durch die Fehlerkorrektur des verwendeten Barcodes kompensiert worden. Es liegt beim jeweiligen Postbeförderer, für diesen Fall eine Fehlerbehandlung zu definieren. Mögliche Behandlungen sind:
a) Der Brief wird an den Absender zurückgeschickt.
b) Die Postbeförderung kann beendet, und der Brief vernichtet werden.
c) Der Adressat kann informiert und gefragt werden, ob er den Brief auf eigene Rechnung zugestellt bekommen möchte. Falls das nicht der Wunsch des Adressaten ist, kann wie unter a) beschrieben verfahren werden.

Scheitert Prüfung mittels des zweiten Prüfschrittes (II), so liegt entweder ein Replay Angriff vor, oder die Steuerung des PIMD arbeitet fehlerhaft. In jedem Fall druckt der Postbeförderer auf der Postsendung die letzte gespeicherte Schlüsselgenerationsnummer des betreffenden Frankiergeräts auf und schickt diese an den Betreiber des erkannten Frankiergeräts zurück. Zusätzlich sollte dieser auch auf elektronischem Wege über die Retour und die aktuelle am Datenzentrum bekannte Schlüsselgenerationsnummer benachrichtigt werden (e-mail, SMS), damit er in der Zwischenzeit nicht weitere Postsendungen mit falschen Schlüsselgenerationsnummern frankiert.

Scheitert die Prüfung mittels des dritten Prüfschrittes (III), so liegt ein fataler Fehler vor, denn da die Schlüsselgenerationsnummer i des erzeugenden PIMD und deren Kopie *j* im prüfenden Briefzentrum übereinstimmen, d.h. Prüfung (II) war erfolgreich, müssten die kryptographischen Schlüssel ebenfalls übereinstimmen. In diesem Fehlerfall ist eine erneute Initialisierung und Registrierung des PIMD zu veranlassen.

Bevorzugt kann eine neue Initialisierung dadurch geschehen, dass das Datenzentrum 7 des Postbeförderers einen neuen Frankierbildschlüssel *IDAKey*ⱼ* erzeugt und einen Differenzwert Δ nach folgender Formel (8) ermittelt: $Δ ← {IDAKey}_{1} XOR {IDAKey *}_{}$

(XOR bezeichnet die BOOL'sche Operation des bitweisen Exklusiv-ODER). Der Differenzwert Δ wird anschließend auf die Retoursendung aufdruckt, die an den Absender des Poststückes zurückgeschickt wird. Der Differenzwert Δ wird zusätzlich auf elektronischem Wege an das Datenzentrum 14 des Betreibers des erkannten Frankiergeräts übermittelt. Da der erste Frankierbildschlüssel dem Betreiberdatenzentrum bekannt ist und über Exklusiv-Oder-Funktion mit dem neuen Frankierbildschlüssel logisch verknüpft ist, kann der neue Frankierbildschlüssel *IDAKey*ⱼ* ermittelt werden. Der neue Frankierbildschlüssel kann nun auf dem Wege einer gesicherten Kommunkiation dem betreffenden PIMD zu-geschickt bzw. übermittelt werden. Die bei der PIMD-Initialisierung erforderlichen Schritte können dementsprechend modifiziert zur Anwen-dung kommen, dass das PIMD den neuen Frankierbildschlüssel übernimmt.

Die Fig. 1b zeigt eine Prinzipdarstellung einer bedruckten Briefoberseite mit einem ersten Feld für die Absenderadresse oder Werbung, mit einem zweiten Feld 9.2 für eine Markierung im Empfängeradressenfeld und mit einem dritten Feld 9.3 für die Frankierung. Die vorgenannte Markierung und/oder die Frankierung enthält eine manipulationssichere Gerätekennung. Selbstverständlich sind die Gerätekennung/Frankierabdrucke in 2D-Barcodes kodiert ausdruckbar. Die Gerätekennung kann augrund der kleinen Datenmenge auch als 1D-Barcode aufgedruckt werden. Hier eignen sich zum Beispiel GS1-128 (UCC/EAN-128), oder USPS OneCode. Diese Barcodes sind bei hoher Geschwindigkeit zuverlässig lesbar und erlauben dem Lesegerät gleichzeitig, eine gewisse Fehlerrate automatisch zu korrigieren. Sie werden bereits in vielen Postbriefzentren gelesen und erfordern in diesen keine weiteren Investitionen in Scannertechnologie.

Alternativ könnten auch OCR-Fonts verwendet werden, um die Gerätekennungen zu drucken und zu lesen.
Wieviel Information für eine authentisierte Gerätekennung benötigt wird, hängt im Wesentlichen von der Anzahl der möglichen Absender ab. Bei 4 Byte, die für eine Checksum benötigt werden und einer Anzahl von x Millionen möglichen Absendern werden mindestens eine Anzahl von #*I* = log₂₅₆(x · 10⁶)+4 = log₂₅₆ (x)+6 · log₂₅₆ (10)+4 = log₂₅₆ (x)+6,5 Bytes für die Kodierung einer Gerätekennung benötigt. Ein postalischer Markt von bis zu 17 Millionen Absendern erfordert daher 7 Byte, ein Markt bis zu 4 Milliarden Absendern 8 Byte und ein Markt bis zu 1,09 Billionen Absendern 9 Byte lange Gerätekennungen. Insgesamt ca. 1,6 Millionen Frankiermaschinen sind zur Zeit auf dem US-amerikanischen Markt im Bestand. Eine 7 Byte-Gerätekennung erscheint hier ausreichend zu sein. Wenn die frankierten Poststücke die entsprechenden Sortieranlagen der postalischen Briefzentren durchlaufen, werden die Abdrucke gelesen, das aufgedruckte Porto, die Gerätekennung und weitere Informationen erfasst, überprüft und in einem Datenzentrum des Post Briefzentrums ausgewertet. Jedem Absender wird anhand dieser Auswertung die für ihn erbrachte postalische Leistung in Rechnung gestellt.

Die Fig. 1c zeigt eine schematische Darstellung der Abläufe beim Briefbeförderer. Nach einer Erzeugung einer Markierung und/oder Frankierung in einem ersten Schritt 1, welche ein Erzeugen einer manipulationssicheren Gerätekennung umfasst, erfolgt ein Transport des Poststückes. Ein weisser Pfeil gibt die Transportrichtung an.

Die grundlegende Arbeitsweise im Briefzentrum des Postbeförderers geht von einer Einlieferung des Poststücks im Briefzentrum in einem zweiten Schritt 2, einer Abtastung und Auswertung einer Markierung und/oder Frankierbildes in einem dritten Schritt 3, den weiteren Transport des Poststücks im vierten Schritt 4 und dessen Auslieferung im fünften Schritt 5 oder dessen Aussortierung im vierten Schritt 4 aus. Die Informationen aus der abgetasteten Markierung und/oder des Frankierbildes werden im Datenzentrum des Briefzentrums in einer Auswertungs-Routine 300 zu deren Auswertung weiter verarbeitet. Die Auswertung in der Routine 300 umfasst mindestens die folgenden Schritte:
301 Dekodierung und Fehlerkorrektur der Information nach dem Abtasten,
302 Ermittlung des Absenders,
303 Ermittlung der Portogebühr,
304 Sicherheitsüberprüfungen,
305 Abfrage nach Verifizierung und
306 Buchung oder
307 Fehlerbehandlung.

Im Briefzentrum ist ein Abtastmittel und im Datenzentrum eines Postbeförderers ist ein erstes Auswertemittel vorgesehen, die kommunikativ miteinander verbunden sind, um im Schritt 301 eine Dekodierung und Fehlerkorrektur der Information nach dem Abtasten, im Schritt 302 eine Ermittlung des jeweiligen Absenders und im Schritt 303 eine Ermittlung der Portogebühr durchzuführen. Das erste Auswertemittel umfasst eine Datenbank, die mit einem Server gekoppelt ist.

Alternativ kann die Reihenfolge der Schritte 302 und 303 vertauscht oder die beiden Schritte können nebenläufig ausgeführt werden.

Dabei ist vorgesehen, dass
- die Ermittlung (302) des jeweiligen Absenders eine Suche nach der Gerätekennung *₉* des Frankiergeräts in einer Datenbank des Briefzentrums oder Datenzentrums und nach der zugehörig gespeicherten Kopie *j* der zuletzt verwendeten Schlüsselgenerationsnummer umfasst, zu der ein zugehörig gespeicherter Frankierbildschlüssel existiert,
- die Sicherheitsüberprüfung (304) jedes Frankierbildes, eine Ermittlung der mathematischen Beziehung der abgetasteten Schlüsselgenerationsnummer *i ∓ x* zu der Kopie *j* der zuletzt verwendeten Schlüsselgenerationsnummer sowie eine kryptographische Verifizierung des Integritäts-Checkcodes M umfasst, wobei ein Frankierbildprüfschlüssel *IDAKey_{J},* welcher dem aktuellen nachfolgenden Frankierbildschlüssel *IDAKeyᵢ ∓ x* des Frankiergeräts entspricht, nach dem ersten Krypto-Algorithmus erzeugt, wobei letzterer entsprechend der Ermittlung der mathematischen Beziehung *z*-Mal angewendet wird sowie wobei der Frankierbildprüfschlüssel *IDAKey_{J}* zusammen mit der Kopie *J* der aktuell verwendeten Schlüsselgenerationsnummer *i ∓* x und mit der Gerätekennung *g* zur Bildung eines Vergleichs-Integritäts-Checkcodes *Mref* nach dem zweiten Krypto-Algorithmus verwendet wird.

Im Datenzentrum sind zweite Mittel zur Sicherheitsüberprüfung jedes abgetasteten Frankierbildes vorgesehen, vorzugsweise ein Server, der gegen Missbrauch gesichert ist.
Nach nach einem Durchlaufen der Schritte 301 bis 304 erfolgt eine Abfrage nach einer Verifizierung der Frankiergerätekennung *g*. Wenn nach einem Durchlaufen der Schritte 301 bis 304 eine Verifizierung möglich ist, dann erfolgt im Schritt 306 eine Buchung der Portogebühr im Rahmen der zentralen Portoerhebung auf das Konto des im Schritt 302 ermittelten Absenders. Wenn nach einem Durchlaufen der Schritte 301 bis 304 aber keine Verifizierung möglich ist, dann wird das im Abfrage-Schritt 305 festgestellt und auf einen Schritt 307 zur Fehlerbehandlung verzweigt. Das Prüfen von Frankierungen und die drei Prüfschritte wurden oben bereits erläutert. Im Rahmen der Fehlerbehandlung wird ein Weichensignal erzeugt, um den weiteren Transport des Poststücks im vierten Schritt 4 zu unterbinden und um statt dessen eine Aussortierung des Poststücks zu veranlassen. Das Poststück wird zum Empfänger transportiert, wenn der Adressat (Empfänger) des Poststücks benachrichtigt worden ist und einer Zustellung zugestimmt hat. Das Poststück kann zum Absender zurücktransportiert werden, wenn der Absender des Poststücks benachrichtigt worden ist und einer Rücksendung zugestimmt hat. Andernfalls wird ein nicht zustellbares Poststück vernichtet. Im Rahmen der Zustellung an den Adressat (Empfänger) des Poststücks erfolgt ebenfaslls eine Buchung, jedoch auf den Empfängernamen.
Im Rahmen der Fehlerbehandlung können weitere Nachforschungen und auch eine Registrierung nicht zustellbarer Poststücke erfolgen.

Ein Blockschaltbild 100 eines Frankiergrätes (PIMD's) ist in der Figur 2 gezeigt. Das Frankiergerät hat eine Tastatur 112 (keyboard), eine Anzeigeeinheit 114 (LCD) und ein Druckermodul 116 (printer), die mit einer jeweils zugehörigen Ansteuerelektronik (keyboard controller 111, display controller 113, printer driver 115) vebunden sind. Es hat weiterhin einen Prozessor 104 (CPU), eine Speichermanagementeinheit 117 (MMU), sowie flüchtige und nicht-flüchtigen Speicher (volatile memory 102, 107 und nonvolatile memory 101, 103) und ein Kommunikations-Interface 109 mit seriellen Ein-/Ausgang zum Datenaustausch mit einem Betreiber-Datenzentrum. Das Kommunikations-Interface kann leitungsgebunden (z.B. USB, LAN, etc.) oder drahtlos (z.B. WLAN, GSM, Bluetooth) ausgelegt sein. Zusätzlich gibt es einen zeitgesteuerten Treiber 108 (Time threshold), der auf einen flüchtigen Speicher 102 zugreift und einen kryptographisch verschlüsselnden Treiber 106, der auf einen nicht-flüchtigen Speicher 103 zugreift. Der zeitgesteuerte Treiber 108 (Time threshold) schreibt in den flüchtigen Speicher 102 (RAM, SD-RAM) Daten, und löscht diese Daten sobald für eine im Betriebsprogamm eingestellte Zeit lang (time-out) nicht mehr auf diese Daten zugegriffen wurde. Das Löschen geschieht durch automatisches Überschreiben der Daten mit vom Treiber zufällig generierten Bytes. Wird anschließend versucht, die Daten auszulesen, gibt der Treiber nur die zuvor zufällig eingestellten Daten aus.

Der kryptographisch verschlüsselnde Treiber 106 schreibt Daten in verschlüsselter Form in den nicht-flüchtigen Speicher 103 (z.B. Flash), wofür er einen fest einprogrammierten Schlüssel einer symmetrischen Blockchiffre verwendet. Sollen diese Daten anschließend wieder ausgelesen werden, so entschlüsselt der Treiber die Daten zuerst mit demselben fest einprogrammierten Schlüssel.

Der Programmcode zur Steuerung des Frankiergeräts steht vorzugsweise im Programmspeicher 105 (NV-Memory), zum Beispiel in einem Flash-Speicher, kann aber alternativ auch in einem EPROM Baustein stehen. Letztere Variante ist preiswert, aber nicht so flexibel, weil ein Austausch des Betriebsprogramms einen Wechsel des EPROM Bausteins erfordert. Die Kommunikation innerhalb des Frankiergeräts läuft über einen internen Bus 110 und wird gesteuert durch die Speichermanagementeinheit 117 (MMU) beim Speichern von Daten. Der flüchtige Speicher (volatile memory) 107 ist als Arbeitsspeicher vorgesehen.

Das Kommunikations-Interface 109 kann über ein - nicht gezeigtes - internes oder externes Modem zum Datenaustausch mit einem Betreiber-Datenzentrum verbunden sein oder mit einem anderen geeigneten Kommunikationsgerät. Die Kommunikationsverbindungen, das Kommunikationsnetz und die Kommunikationsgeräte an den Enden der Kommunikationsverbindungen bilden in bekannter Weise die Kommunikationsmittel.

Die vorgenannten Mittel 103 bis 107 bilden ein Schlüsselgenerierungs-mittel, das durch Berechnen für jedes nächste Frankierbild einen neuen Frankierbildschlüssel generiert. Dabei wird vom unmittelbar vorhergehen-den Frankierbildschlüssel ausgegangen. Letzterer und ein Kommunikationsschlüssel sind beide im nichtflüchtigen Speicher 103 gespeichert. Die Berechnung wird unter Verwendung eines ersten und zweiten Krypto-Algorithmus vor dem Frankieren durchgeführt, wobei für ein erstes Frankierbild ein erster Integritäts-Checkcode basierend auf dem zweiten Krypto-Algorithmus erzeugt wird, wobei für jedes nachfolgende Frankierbild ein nachfolgender Frankierbildschlüssel aus einem Vorgänger des Frankierbildschlüssels nach dem ersten Krypto-Algorithmus abgeleitet und ein Integritäts-Checkcode erzeugt wird, basierend auf dem nachfolgenden Frankierbildschlüssel, einer Schlüsselgenerationsnummer, einer Gerätekennung des Frankiergeräts und basierend auf dem zweiten Krypto-Algorithmus.

Ein PIMD 10 kann mit seinem Betreiber-Datenzentrum 14 gesichert kommunizieren, wofür üblicherweise ein in beide Richtungen authenti-siertes und optional verschlüsseltes Kommunikationsprotokoll verwendet wird. Übliche Verfahren basieren auf einem Protokoll für key agreement (Henk C. A. van Tilborg: Encyclopedia of Cryptography and Security; Springer-Verlag New York, 2005, Seite 325) oder key establishment.

In der Fig. 3 wird eine Darstellung der Ebenen des Speicherschutzes gezeigt. Nach Eingabe 200 einer Gerätekennung *g* (device-ID) und des aktuellen Passwortes, wird eine erste Routine 201 zum Verarbeiten der Daten durchlaufen, um ein Passwort durch ein Zufalls und Datenmix (salt & hash) zu bilden und in einer Datei im nichtflüchtigen Speicher 101 softwaregeschützt intern zu speichern. Die erste Routine 201 führt somit zu einer Passwortspeicherung auf einer unteren Ebene des Speicherschutzes. Nach der ersten Routine 201 folgt eine zweite Routine 202 zum Ableiten eines interen Verschlüsselungsschlüssels *IMDKey* und zu dessen zeitgesteuerten Speicherung in einer *IMDKey-*Datei im flüchtigen Speicher 102. Die zweite Routine 202 führt somit zu einer flüchtigen Speicherung auf einer mittleren Ebene des Speicherschutzes.
Nach der zweiten Routine 202 folgt eine dritte Routine 203 zum Verschlüsseln von Schlüsseln *COMKey* und *IDAKey* mittels des interen Verschlüsselungsschlüssels *IMDKey* und eine verschlüsselte interne flüchtige Speicherung von Daten im flüchtigen Speicher 103, wobei die Daten die verschlüsselten Schlüssel enthalten. Die dritte Routine 203 führt somit zu einer flüchtigen Speicherung auf einer oberen Ebene des Speicherschutzes.
Das PIMD verwendet vorzugsweise zwei Schlüssel bzw. Schlüsselpaare zur Sicherung seiner Interaktionen mit Nachbar-Systemen. Für die elektronische Kommunikation mit dem Betreiberdatenzentrum wird ein Kommunikationsschlüssel *COMKey* verwendet. Dies kann ein symmetrischer Schlüssel sein. Alternativ kann ein asymmetrisches Schlüsselpaar eingesetzt werden. Im Fall eines asymmetrischen Schlüsselpaars bezeichnen wir den privaten Kommunikationsschlüssel als *COMPrivKey* und den öffentlichen Kommunikationsschlüssel als *COMPubKey.*
Für die Frankierabdrucke, die von dem betreffenden Postbeförderer im Postbeförderdatenzentrum bei der Postbeförderung gelesen und ausgewertet werden, wird ein geheimer Frankierbildschlüssel *IDAKey* zur Bildung des Integritäts-Checkcode *M* verwendet, wobei letzterer beim Frankieren auf das Poststück aufgedruckt wird. Dies ist vorzugesweise ein symmetrischer Schlüssel.
Beide Schlüssel *COMKey* und *IDAKey* bzw. *COMPrivKey* und *IDAKey* sind in einem verschlüsselten internen Speicherbereich, beispielsweise im flüchtigen Speicher 103, des Postal Identity Management Device (PIMD) abgelegt und werden nur bei Bedarf entschlüsselt. Nach Gebrauch werden die Klartextkopien beider Schlüssel sofort gelöscht und die entsprechenden Speicherbereiche mit zufälligen Bitmustern überschrieben, so dass die Klarschlüssel nicht von Unbefugten ausgelesen werden können.

Für die Verschlüsselung des geheimen Kommunikationsschlüssels *COMKey* bzw. des privaten Kommunikationsschlüssels *COMPrivKey* und des geheimen Frankierbildschlüssels *IDAKey* wird ein interer Verschlüsselungsschlüssel *IMDKey* für eine symmetrische Blockchiffre, zum Beispiel Advanced Encryption Standard (AES), verwendet. Dieser interne Verschlüsselungsschlüssel *IMDKey* wird nicht permanent im Klartext abgespeichert, sondern wird jeweils bei Bedarf aus dem Passwort algorithmisch abgeleitet. Klartextkopien des internen Verschlüsselungsschlüssel *IMDKey* werden temporär im flüchtigen Speicher 102 gehalten (time controlled internal storage) und dort wieder gelöscht, sobald ihre Verweilzeit (time-out) abgelaufen ist, ohne dass sie verwendet wurden.

Für ein neues Passwort wird ein zufälliger Bitstring (salt) generiert (Henk C. A. van Tilborg: Encyclopedia of Cryptography and Security; Springer-Verlag New York, 2005, Seite 541). Der zufällige Bitstring wird an das vom Benutzer gewählte Passwort angehängt. Das Ergebnis wird durch eine Hashfunktion (ebenda, hash function, Seite 256-264) auf einen Hashwert (zum Beispiel SHA256) abgebildet und aus diesem wird der Frankierbildschlüssel *IDAKey* abgeleitet, indem der Hashwert entweder direkt verwendet oder einer Hashfunktion unterworfen wird. Das Paar aus Salt und Hashwert zu einem Passwort werden anschließend in der Passwort-Datei indiziert nach Passworten abgespeichert (soft protected internal memory). Um diesen Speicher gegen unbefugtes Auslesen zu schützen, werden Software-Verschleierungstechniken eingesetzt, die zum Beispiel einen Datensatz in mehreren Teilen ablegen, die im Speicher 101 an unterschiedlichen Adressen stehen.

Zu den Hauptprozessen des Betreibens eines PIMD gehören:
- eine Initialisierung (Fig.4) des PIMDs,
- ein Wechseln (Fig.5) eines bestehenden Passworts und
- eine Berechnung (Fig.6) des Frankierabdrucks.

Zu den Unterprozessen des Betreibens eines PIMD gehören:
- eine Geräte-ID Authentikation (Fig.7),
- ein Senden (Fig.8) von Frankierbildschlüsseln (IDAKey).

Die Fig. 4 zeigt als Routine 400 einen Flussplan zur Initialisierung eines PIMDs. Nach dem Start der PIMD Initialisierung im Schritt 401 und einer Eingabe der Geräte-ID und eines neuen Passworts in das PIMD im Schritt 402 erfolgt im Schritt 403 eine Abfrage nach neuen Passworten. Bei einer Passworteingabe über die Tastatur des Frankiergerätes sind beispielsweise die neuen Passworte diejenigen, die doppelt eingegeben wurden. Bei der erstmaligen Eingabe eines Passwortes via Tastatur muss folglich eine Doppeleingabe der Passworte erfolgen. Damit soll aber weder ein mehrmaliges Eingeben von gleichen Passworte ausgeschlossen werden, noch eine einmaliges Eingeben eines Passwortes, wobei das Frankiergerät auf eine andere Art und Weise erkennen kann, dass eine Routine 400 zur Initialisierung eines PIMDs ablaufen soll. Zum Beispiel erfolgt bei einer ersten Eingabe eine Eingabe der Art der Routine, die ablaufen soll und in einer zweiten Eingabe eine Passworteingabe, oder umgekehrt. Alternativ sind andere Varianten der Passworteingabe als per Hand möglich, vorausgesetzt das Frankiergerät besitzt eine entsprechend angepasste Schnittstelle. Beispielsweise kann die Passworteingabe via Chipkarte erfolgen, was voraussetzt dass das Frankiergerät eine Schreib/Leseeinheit für Chipkarten besitzt. Auch muss dann folglich keine Doppeleingabe der Passworte erfolgen, wenn auf eine andere Weise festgestellt werden kann, ob beabsichtigt ist, ein bisheriges durch ein neues aktuelles Passwort zu ersetzen.
Nachfolgend erfolgt im Schritt 404 ein Verarbeiten des Passworts durch einen ansich bekannten Prozess (salt & hash-Prozess), auf welchen oben bereits in Verbindung mit Fig.3 hingewiesen wurde. Im Schritt 405 erfolgt ein Einspeichern des neuen Passworts in einer Passwort-Schlüsseldatei im nicht-flüchtigen Speicher 101. Auf den Schritt 404 folgend wird im Schritt 406 ein neuer Verschlüsselungsschlüssel *IMDKeyₖ* vom neuen Hash-Wert abgeleitet, der im Schritt 404 gebildet wurde. Nach dem Ableiten des neuen Verschlüsselungsschlüssels *IMDKeyₖ* im Schritt 406 wird im Schritt 407 der neue Verschlüsselungsschlüssel *IMDKeyₖ* zeitgesteuert intern im flüchtigen Speicher 102 gespeichert. Im auf den Schritt 406 folgenden Schritt 408 kann nun ein Generieren eines neuen Kommunikationsschüssels *COMKey* und Frankierbildschlüssels *IDAKey*₁ erfolgen. Diese beiden Schlüssel werden im darauf folgenden Schritt 409 im Crypto-Treiber 106 zu Daten *D*_{*k*1} verschlüsselt, die anschließend im nach folgenden Schritt 410 intern flüchtig gespeichert werden.
Der Frankierbildschlüssel *IDAKey*₁ ist ein erster Schlüssel, welcher zur Bildung eines Integritäts-Checkcode M verwendet wird. Der *COMKey* ist ein Kommunikationsschlüssel für die elektronische Kommunikation mit dem Betreiberdatenzentrum. Ein Verschlüsseln der beiden Schüssel *COMKey* und *IDAKey*₁ erfolgt im Schritt 409 durch Anwendung des neuen Verschlüsselungsschlüssels *IMDKeyₖ* beim Verschlüsseln nach einem der bekannten Verschlüsselungsalgoritmen, beispielsweise nach dem Avanced Encryption Standard (AES)-Algorithmus nach Formel (9): $AES \left({IMDKey}_{k}\left(COMKey⁢{IDAKey}_{1}\right)\right) \to {D}_{k ⁢ 1}$

Nach der im Schritt 410 erfolgten internen Speicherung der Daten *Dₖ₁* der verschlüsselten Schüssel *COMKey* und *IDAKey₁* wird im nachfolgenden Schritt 411 der Unterprozess gemäß Fig. 8 durchgeführt und der erste Frankierbildschlüssel *IDAKey₁* gesendet. Während der Initialisierung des Frankiergeräts werden außer dem ersten Frankierbildschlüssel *IDAKey*₁ auch die Gerätekennung *g* des Frankiergeräts und die Schlüsselgenerationsnummer *i* an das Datenzentrum des Postbeförderers übermittelt. Im anschließenden Schritt 412 ist die Initialisierung des PIMD vollständig.

Die Arbeitsweise der Initialisierung eines PIMDs gehört zu den Hauptprozessen und endet mit der Übermittlung des erzeugten ersten Frankierbildschlüssels *IDAKey*₁ an den Postbeförderer über ein gesichertes Kommunikationsprotokoll.

Der Postbeförderer registriert daraufhin das neue Frankiergerät mit dessen Gerätekennung *g,* seiner ersten Schlüsselgenerationsnummer *i* und dem zugehörigen Frankierbildschlüssel *IDAKeyᵢ,* welche zur Bildung eines Integritäts-Checkcode M verwendet werden. Die erste Schlüsselgenerationsnummer *i* hat vorzugsweise den Wert 'Eins'.

Die Fig. 5 zeigt als Routine 500 einen Flussplan beim Wechseln eines Gerätepassworts. Die Routine 500 des PIMDs führt zur Änderung des Passworts, d.h. zur Aktualisierung des Passworts des PIMDs. Nach dem Start eines Wechselns des Passworts im ersten Schritt 501 und einer Eingabe der Geräte-ID und des vorherigen Passworts in das PIMD im zweiten Schritt 502 erfolgt im dritten Schritt 503 eine Echtheitsüberprüfung der Geräte-ID. Ist die Echtheitsüberprüfung der Geräte-ID fehlgeschlagen, dann wird auf einen vierten Schritt 504 verzweigt und die Routine 500 endet. Anderenfalls falls die Echtheitsüberprüfung der Geräte-ID erfolgreich war, dann wird zur Abfrage nach neuen Passworten auf einen sechsten Schritt 506 verzweigt. Nach einer Eingabe eines neuen Passworts im fünften Schritt 505, kann im sechsten Schritt 506 eine Abfrage nach dem neu eingegebenen Passwort erfolgen. Beispielsweise kann bei einer Handeingabe via Tastatur des Frankiergerätes im fünften Schritt 505 ein neues Passwort doppelt eingegeben werden und im sechsten Schritt 506 wird nach einer solchen doppelten Eingabe eines neuen Passworts gefragt. Alternativ kann nach anderen Kriterien festgestellt werden, ob die Eingabe eines neuen Passwortes beabsichtigt ist.
Der Benutzer kann also ein neues Passwort etablieren, indem er es zweimal identisch eingibt. Das Frankiergerät kann gegebenenfalls auf eine andere Art und Weise erkennen, dass eine Routine 500 zum Wechseln des Passworts ablaufen soll. Alternativ sind andere Varianten der Passworteingabe als per Hand möglich, was voraussetzt, dass das Frankiergerät eine entsprechend angepasste Schnittstelle besitzt. Mit der Passwort-Eingabe oder alternativ mittels RFID-Ausweis, Magnetkarte, Chipkarte, mobiles Gerät (Handy, Organizer), welche über persönliches Netzwerk (Bluetooth, USB, etc.) mit dem Frankiergerät kommunikativ verbunden werden können, wird ein Missbrauch der Gerätekennung *g* des Absender-Frankiergeräts erschwert.
Nachdem die Authentikation der Geräte-ID im dritten Schritt 503 und die Abfrage im sechsten Schritt 506 erfolgreich war, erfolgt eine Verarbeitung des neuen Passwortes nach dem sogenannten salt & hash-Prozess in einem siebenten Schritt 507 zu einem neuen Hash-Wert *Hash*_{*k* +1}. Der vorgenannte Prozess ist identisch mit der ersten Routine 201 zum Verarbeiten der Daten, die anhand der Darstellung in Fig.3 bereits erläutert wurde bzw. mit dem vierten Schritt 404 der Routine 400, welche gemäß der Fig.4 durchlaufen wird.
Nach dem salt & hash-Prozess im siebenten Schritt 507 wird das neue Passwort in einer Passwort- und Schlüsseldatei in einem achten Schritt 508 gespeichert und zum neunten Schritt 509 weitergesteuert, zur Entnahme von intern gespeicherten Daten *Dₖ*, wobei die Daten die verschlüsselten Schlüssel enthalten. Die verschlüsselte interne Speicherung der Schlüssel im flüchtigen Speicher 103 erfolgte in Form von Daten *Dₖ* bereits vor der Routine 500 im Schritt 410 (Fig.4) oder 203 (Fig 3). Die entnommenen Daten *Dₖ* werden mittels des aktiven internen Schlüssels *IMDKeyₖ* zu den beiden in Klartext benötigten Schlüsseln entschlüssselt. Dabei handelt es sich um den geheimen Frankierbildschlüssel *IDAKeyₖ* und den geheimen Kommunikationsschlüssel *COMKey* bzw. privaten Kommunikationsschlüssel *COMPubKey.* Auf den neunten Schritt 509 folgend erfolgt im zehnten Schritt 510 ein Ableiten eines neuen internen Verschlüsselungsschlüssels *IMDKeyₖ₊₁* vom neuen Hash-Wert *Hashₖ₊₁,* der im siebenten Schritt 507 ermittelt wurde. In einem dem zehnten Schritt 510 nachfolgenden elften Schritt 511 erfolgt ein Rückverschlüsseln der benötigten Schlüssel mittels des neuen *IMDKeyₖ₊₁,* wobei sich die benötigten Schlüssel aus der Entschlüsselung im neunten Schritt 509 ergeben. Die Rückverschlüsselung erfolgt wieder beispielsweise nach dem Advanced Encryption Standard (AES)-Algorithmus nach der Formel (10) zu den neuen verschlüsselten Daten *D*_{*k*+1}: $AES ⁢ \left({IMDKey}_{k + 1}\left({COMKey}_{k}⁢{IDAKey}_{k}\right)\right) \to {D}_{k + 1}$

In einem dem elften Schritt 511 nachfolgenden zwölften Schritt 512 erfolgt dann wieder eine interne flüchtige Speicherung der neuen verschlüsselten Daten *D*_{*k* +1} im flüchtigen Speicher 103. Im Ergebnis des zehnten Schrittes 510 erfolgt außerdem in einem dreizehnten Schritt 513 eine zeitgesteuerte interne flüchtige Speicherung des neuen internen Verschlüsselungsschlüssels *IMDKeyₖ₊₁* im flüchtigen Speicher 102. Das Wechseln des Passworts ist im vierzehnten Schritt 514 vollständig.

Die Fig. 6 zeigt als Routine 600 einen Flussplan zum Berechnen eines Frankierabdrucks. Die Routine 600 zum Berechnen eines Frankierabdrucks gehört zu den Hauptprozessen. Nach dem Start einer Bearbeitung der Daten eines Frankierabdrucks im ersten Schritt 601 erfolgt im zweiten Schritt 602 eine Abfrage, ob eine erneute Authentifizierung der Geräte-ID nötig sei, weil der Zeitablauf der Speicherung des IMDKeys erfolgt ist.
Ist das der Fall, dann kann - in nicht gezeigter Weise - eine Meldung zum Beispiel via Display erfolgen, welche den Benutzer des Frankiergerätes zu einer Eingabe der Geräte-ID und des Passwortes auffordert.
Anschließend erfolgt im dritten Schritt 603 eine Eingabe der Geräte-ID und des Passworts bevor im vierten Schritt 604 ein Unterprozess des Betreibens eines PIMD zwecks einer Authentifizierung der Geräte-ID abläuft. Ist eine Authentifizierung der Geräte-ID nicht möglich, dann wird ein Schritt 605 erreicht und eine Meldung zur Anzeige gebracht, dass die Authentifizierung fehlgeschlagen ist.
Anderenfalls, wenn die Abfrage im zweiten Schritt 602 ergibt, dass eine erneute Authentifizierung der Geräte-ID unnötig ist oder wenn die Authentifizierung der Geräte-ID im vierten Schritt 604 erfolgreich war, dann wird auf einen sechsten Schritt 606 verzweigt. Im sechsten Schritt 606 werden die im flüchtigen Speicher 103 verschlüsselt intern gespeicherten Daten *Dᵢ* mittels des aktiven *IMDKeyᵢ* zu den Klartextschlüsseln entschlüsselt. Dabei handelt es sich um den geheimen Frankierbildschlüssel *IDAKeyᵢ* und den geheimen Kommunikationsschlüssel *COMKeyᵢ* bzw. privaten Kommunikationsschlüssel *COMPubKeyᵢ.* Nun erfolgt ein Bilden eines Integritäts-Checkcodes M nach der vorgenannten Formel (1) oder (2).
Nach Eingabe von Frankierdaten und -bilddaten in einem siebenten Schritt 607 erfolgt in einem achten Schritt 608 eine Verarbeitung der Frankierdaten und -bilddaten zusammen mit dem Integritäts-Checkcode M, um im Ergebnis der Routine 600 einen einzigartigen Frankierabdruck zu erzeugen. Auf den achten Schritt 608 folgend, wird in einem neunten Schritt 609 die Schlüsselgenerationsnummer i für die auf die aktuelle Frankierung folgende nächste der Frankierung um den Wert Eins erhöht. Nach dem Inkrementieren im neunten Schritt 609 erfolgt im nachfolgenden zehnten Schritt 610 ein Ableiten eines nächsten Verschlüsselungsschlüssels *IMDKeyᵢ,* ein Verschlüsseln der Schlüssel *IDAKeyᵢ* und *COMKeyᵢ* mittels des aktiven IMDKeyᵢ und eine verschlüsselte interne Speicherung der Schlüssel *IDAKeyᵢ* und *COMKeyᵢ.* Im weiteren elften Schritt 611 erfolgt ein Überschreiben der Klarschlüssel und des Verschlüsselungsschlüssels in den flüchtigen Speichern 102 und 103. Mit einem zwölften Schritt 612 kann eine Meldung über die Integrität des Checkkodes ausgegeben werden. Mit dem dreizehnten Schritt 613 ist die Routine 600 zum Berechnen eines Frankierabdrucks vollständig.

Die Fig. 7 zeigt als erste Sub-Routine 700 einen Flussplan zur Echtheitsüberprüfung einer Geräte-ID. Die Sub-Routine 700 gehört zu den Unterprozessen des Betreibens eines PIMD, die in beiden Hauptprozessen nach Fig. 5 und 6 sowie im Unterprozess nach Fig. 8 benötigt wird. Die beim Durchlaufen der Sub-Routine veranlasste Arbeitsweise des PIMDs wird im ersten Schritt 701 gestartet und führt zur Geräte-ID-Authentikation. Nach dem Start erfolgt im zweiten Schritt 702 der ersten Sub-Routine 700 eine Eingabe der Geräte-ID und des Passworts, wobei dann, wenn die Eingabe im dritten Schritt 703 bestätigt wird, ein vierten Schritt 704 der ersten Sub-Routine 700 erreicht wird, um eine salt & hash-Verarbeitung des Passworts durchzuführen. Anschließend erfolgt im sechsten Schritt 706 eine Abfrage, ob ein aktueller Hash-Wert gleich einem Hash-Wert für die Geräte-ID ist. Dabei wird im siebenten Schritt 707 auf eine Hash-Datenbank mit einer Liste von Gerätepasswörtern und Benutzernamen zugegriffen, um den Hash-Wert für die Geräte-ID aufzufinden. Ergibt die Abfrage im sechsten Schritt 706 keine Gleichheit, dann wird auf einen fünften Schritt 705 verzweigt und eine Meldung ausgegeben, dass die Authentifizierung fehlgeschlagen sei.
Anderenfalls erfolgt eine Verzweigung auf einen achten Schritt 708 zum Ableiten eines Verschlüsselungsschlüssels vom aktuellen Hash-Wert. Der Verschlüsselungsschlüssel wird zeitgesteuert intern gespeichert, bis der Zeitablauf der Speicherung des *IMDKeys* eintritt (Schritt 709). Damit ist auch der zehnte Schritt 710 der ersten Sub-Routine 700 erreicht und die Authentikation ist vollständig.

Die Fig. 8 zeigt als zweite Sub-Routine 800 einen Flussplan beim Senden eines Frankierbildschlüssels des PIMD's an das Datenzentrum des Postbeförderers. Das Senden von Frankierbildschlüsseln *IDAKey* gehört zu den Unterprozessen des Betreibens eines PIMD. Anhand der zweiten Sub-Routine 800 wird die Arbeitsweise der Übermittlung eines *IDAKey* eines PIMD näher dargestellt. Diese zweite Sub-Routine wird benötigt, wenn ein PIMD am Ende seiner Initialisierung seinen *IDAKey* an den Postbeförderer übermittelt. Der Unterprozess des Sendens des Schlüssels eines Frankierabdrucks wird im ersten Schritt 801 gestartet und erreicht einen zweiten Schritt 802 zwecks Abfrage, ob eine erneute Authentifizierung wegen Zeitablauf der Speicherung des *IDAKey* nötig sei. Ist das der Fall, dann kann zum Schritt 804 der zweiten Sub-Routine verzweigt werden. Unter der Voraussetzung, dass eine Eingabe (Schritt 803) der Geräte-ID und des Passwortes erfolgt, kann - in der gezeigten Weise - die erste Sub-Routine 700, d.h. ein Unterprozess nach Fig. 7 zur Geräte-ID-Authentifizierung ablaufen. Anderenfalls wird zum sechsten Schritt 806 der zweiten Sub-Routine 800 verzweigt, wenn keine erneute Authentifizierung wegen Zeitablauf der Speicherung des internen Verschlüsselungsschlüssels *IMDKey* nötig ist. Eine erneute Geräte-ID-Authentifizierung wird damit umgangen und im sechsten Schritt 806 der zweiten Sub-Routine 800 erfolgt ein Entschlüsseln der Daten D mittels des internen Verschlüsselungsschlüssels *IMDKey* zu den Klarschlüsseln *COMKey* und *IDAKey₁.* Im nachfolgenden siebenten Schritt 807 der zweiten Sub-Routine erfolgt ein Verschlüsseln des ersten Frankierbildschlüssels *IDAKey*₁ und weiterer Parameter, wie mindestens die Gerätekennung *g* des Frankiergeräts und die Schlüsselgenerationsnummer *i*, mittels des Kommunikationsschlüssels *COMKey* nach der Formel (11): $AES \left(COMKey,F\left(g⁢i⁢{IDAKey}_{1}\right)\right) \to D ⁢ 1$ und ein Senden der Daten *D1* des mit einem Kommunikationsschlüssels *COMKey* verschlüsselten Frankierbildschlüssels *IDAKey*₁ und weiterer Parameter *g* und i, welche durch eine mathematische Funktion F miteinander verknüpft worden sind, wobei die mathematische Funktion F dem Datenzentrum des Postbeförderers bekannt ist.

Die Daten *D1* werden zum Datenzentrum des Postbeförderers übertragen und dort empfangen und entschlüsselt. Der Empfang des Frankierbildschlüssels *IDAKey*₁ und weiterer Parameter *g* und *i* wird bestätigt.
Im achten Schritt 808 der zweiten Sub-Routine 800 erfolgt ein Empfangen der Empfangsbestätigung des Kommunikationspartners. Im nachfolgenden neunten Schritt 809 der zweiten Sub-Routine 800 werden die Klarschlüsseln *COMKey* und *IDAKey*₁ mit zufälligen Daten überschrieben. Damit ist der Unterprozess des Sendens des ersten Frankierbildschlüssels *IDAKey*₁ im zehnten Schritt 810 der zweiten Sub-Routine 800 vollständig.
Vorzugsweise geht der erste Frankierbildschlüssel *IDAKey*₁ dem Datenzentrum 7 des Postbeförderers indirekt über das Datenzentrum 14 des Betreibers bzw. Hersteller des Frankiergeräts zu. Alternativ ist das Datenzentrum 7 des Postbeförderers der direkte Kommunikationspartner.

In der vorgenannten Berechnungs-Routine 600 erfolgt nach der Bildung eines Checkcodes M im Schritt 606 und nach dessen Verarbeitung im Schritt 608 ein Ableiten des nächsten Frankierbildschlüssels im Schritt 610. Die Reihenfolge kann auch umgedreht werden, indem zuerst ein Ableiten des nächsten Frankierbildschlüssels erfolgt und dann eine Bildung eines Checkcodes M und dessen Verarbeitung vorgenommen wird. Bei der Reihenfolge der Schritte bei einer Überprüfung der Frankierdaten in der Datenzentrale muss natürlich eine entsprechende Reihenfolge gewählt werden, so dass nach dem Abtasten des Frankierbildes oder einer Markierung des Poststückes bei der Erzeugung von neuen Frankierbild-schlüsseln wieder eine Synchronität erreicht wird.

Die vorgenannte Passwort-Wechsel-Routine 500 kann die Abfrage nach einem neuen Passwort nach anderen Kriterien erfolgen, als im Ausführungsbeispiel dargestellt wurde. Die Eingabe des neuen Passwortes selbst kann auf andere Weise erfolgen, als im Ausführungsbeispiel dargestellt wurde.

Die vorgenannten Routinen können den für die verschiedenen Länder unterschiedlichen Postvorschriften angepasst werden und sinngemäß verwendet werden.

Wenn in den vorgenannten Beispielen von Poststücken, Briefkuverten oder Frankierstreifen gesprochen wird, dann sollen andere Formen von Druckgütern nicht ausgeschlossen werden. Vielmehr sollen alle Poststücke mit eingeschlossen sein, die von Frankiervorrichtungen mit einem Frankierbild versehen werden können. Das Aufbringen eines Frankierbildes soll ein Aufbringen einer Markierung nicht ausschließen. Das Aufbringen eines Frankierbildes soll nicht auf ein Bedrucken eines Poststückes beschränkt bleiben, vielmehr sollen andere Formen des Aufbringens von mindestens einem Frankierbild oder einer Markierung nicht ausgeschlossen werden.

## Patentansprüche

1. Frankierverfahren mit zentraler Portoerhebung im Datenzentrum eines Postbeförderers, mit Generierung eines ersten Frankierbildschlüssels (*IDAKey₁*) während einer Initialisierung des Frankiergeräts, mit Erzeugung eines Frankierbildes mittels des Frankiergeräts, und mit einer vom Frankiergerät entfernten Auswertung des Frankierbildes, mit den Schritten
- dass der erste Frankierbildschlüssel (*IDAKey₁*) vom Frankiergerät zur entfernten Auswertung von zu überprüfenden Frankierbildern auf Poststücken übermittelt wird,
- dass jedem Frankierbildschlüssel (*IDAKeyᵢ*) eineindeutig eine Schlüsselgenerationsnummer (*i*) zugeordnet ist, welche sich von einem Frankierbildschlüssel auf seinen Nachfolger um einen festgelegten, konstanten Zahlenwert (*h*) verändert,
- dass die Ableitung eines nächsten Frankierbildschlüssels (*IDAKeyᵢ₊ₕ*) aus dem unmittelbar vorhergehenden Frankierbildschlüssel (*IDAKeyᵢ*) nach einem ersten Krypto-Algorithmus erfolgt,
- dass für jedes Frankierbild ein neuer Frankierbildschlüssel abgeleitet wird,
- dass ein Integritäts-Checkcode (*M*) basierend auf dem neuen Frankierbildschlüssel (*IDAKeyᵢ*), der diesem zugeordneten Schlüsselgenerationsnummer (*i*), einer Gerätekennung (*g*) des Frankiergeräts und basierend auf einem zweiten Krypto-Algorithmus erzeugt wird,
- dass das Frankierbild mindestens die Gerätekennung (*g*) des Frankiergeräts, die Schlüsselgenerationsnummer (*i*) und den Integritäts-Checkcode (*M*) abtastbar enthält,
- dass zum Frankieren die Frankierbilder auf Poststücke aufgebracht werden,
- dass die Poststücke befördert und in ein Briefzentrum des Postbeförderers eingeliefert werden,
- dass die Frankierbilder beim Postbeförderer abgetastet und geprüft werden, wobei der Integritäts-Checkcode (*M*) kryptographisch verifiziert wird, indem ein Vergleichs-Integritäts-Checkcode (*Mref*) zum Vergleich mit dem aufgedruckten Integritäts-Checkcode (*M*) gebildet wird und wobei
- Gebühren zur zentralen Buchung erfasst werden, welche dem Absender der Poststücke zeitlich entkoppelt von der Buchung am Ende der Abrechnungsperiode in Rechnung gestellt werden.

2. Verfahren, nach Anspruch 1, **gekennzeichnet durch** die Schritte:
- Datenübermittlung mindestens einer Gerätekennung (*g*) des Frankiergeräts, einer ersten Schlüsselgenerationsnummer *i* = 1 und des ersten Schlüssels (*IDAKey₁*) an ein entferntes Datenzentrum des Postbeförderers vor dem Ende der Initialisierung (400) des Frankiergeräts, und verschlüsselte interne Speicherung des generierten ersten Frankierbildschlüssels (*IDAKey₁*) im flüchtigen Speicher des Frankiergeräts,
oder
Erzeugen eines nach dem ersten Krypto-Algorithmus abgeleiteten Frankierbildschlüssels (*IDAKeyᵢ*) und verschlüsselte interne Speicherung des abgeleiteten Frankierbildschlüssels (*IDAKeyᵢ*),
- Erkennen eines Frankierauftrags **durch** das Frankiergerät für ein zu bedruckendes Poststück und Start der Berechnung eines Frankierbildes mit Erzeugen eines Integritäts-Checkcodes (*M*) nach dem zweiten Krypto-Algorithmus, wobei das Erzeugen aus der Gerätekennung (*g*) des Frankiergeräts, der Schlüsselgenerationsnummer (*i*) und dem ersten Frankierbildschlüssel (*IDAKey₁*) oder einem abgeleiteten Frankierbildschlüsseil (*IDAKey₁*) erfolgt, wobei der verschlüsselt intern gespeicherte erste Frankierbildschlüssel (IDA*Keyᵢ*) oder abgeleitete Frankierbildschlüsse (IDA*Keyᵢ*) mittels eines internen Verschlüsselungsschlüssels (*IMDKey*) zu einem in Klartext vorliegenden Frankierbildschlüssel (*IDAKey₁ IDAKeyᵢ*) entschlüsselt wird,
- Verarbeiten der Frankierbilddaten mit dem Integritäts-Checkcode (*M*),
- Bedrucken des Poststücks mit einem Frankierbild, welches eine Markierung mit mindestens der Gerätekennung (*g*) des Frankiergeräts, der Schlüsselgenerationsnummer (*i*) und dem Integritäts-Checkcode (*M*) aufweist,
- schrittweises Verändern der Schlüsselgenerationsnummer (*i*) um einen festgelegten Zahlenwert (h), Ableiten des nächsten Frankierbildschlüssels (*IDAKeyᵢ₊ₕ*) aus der aktuellen Schlüsselgenerationsnummer (*i*), Verschlüsselung mindestens des nächsten Frankierbildschlüssels (*IDAKeyᵢ₊ₕ*) und eines Kommunikationsschlüssels (*COMKey*) mittels des internen Verschlüsselungsschlüssels (*IMDKey*) und verschlüsselte interne Speicherung des nächsten Frankierbildschlüssels (*IDAKeyᵢ₊ₕ*) und des Kommunikationsschlüssels *COMKey* sowie Überschreiben des in Klartext vorliegenden Kommunikationsschlüssels *COMKey* und Frankierbildschlüssels (*IDAKeyᵢ₊ₕ*) und dessen Vorgängers (*IDAKeyᵢ*) im flüchtigen Speicher des Frankiergeräts,
- Transportieren der vom Frankiergerät frankierten Poststücke zum Briefzentrum **durch** den Postbeförderer,
- Einliefern des Poststücks im Briefzentrum des Postbeförderers und Scannen des Frankierbilds und Auswerten der gescannten Daten mittels eines Prüfablaufs im Datenzentrum des Postbeförderers, wobei der gescannte Integritäts-Checkcode (*M*) mit einem aktuellen, dem Frankierbildschlüssel (*IDAKeyᵢ*) entspechenden Schlüssel kryptographisch verifiziert wird,
- zentrale Portoerhebung im Datenzentrum des Postbeförderers, wenn die Echtheit des Integritäts-Checkcodes (*M*) vorliegt, bzw.
- Durchführung einer Fehlerbehandlungsroutine, wenn die Echtheit des Integritäts-Checkcodes (*M*) nicht nachgewiesen wurde bzw. eine fehlerhafte Gerätekennung (*g*) des Frankiergeräts oder fehlerhafte Schlüsselgenerationsnummer (*i*) vorliegt.

3. Verfahren, nach den Ansprüchen 1 und 2, **gekennzeichnet dadurch, dass** die Schlüsselgenerationsnummer (*i*) mit jeder Frankierung um den Wert 1 (*h* = 1) erhöht wird.

4. Verfahren, nach Anspruch 3, **gekennzeichnet dadurch, dass** für eine nächste Schlüsselgenerationsnummer (*i* + 1) das Ableiten des nächsten Frankierbildschlüssels (*IDAKeyᵢ₊₁*) aus der aktuellen Schlüsselgenerationsnummer (*i*) und dem aktuellen Frankierbildschlüssel (*IDAKeyᵢ*) nach dem ersten Krypto-Algorithmus gemäß der Formel erfolgt: ${IDAKey}_{i + 1} ← {hash}_{ } \left(i, {IDAKey}_{i}\right) .$

5. Verfahren, nach den Ansprüchen 1 bis 4, **gekennzeichnet durch**, dass ein hash-basierter Mitteilungs-Authentikationss-Code (HMAC) als erster Krypto-Algorithmus verwendet wird.

6. Verfahren, nach den Ansprüchen 1 bis 5, **gekennzeichnet dadurch, dass** das Erzeugen eines Integritäts-Checkcodes (*M*) nach dem zweiten Krypto-Algorithmus mittels eines geheimen kryptographischen Frankierbildschlüssels (*IDAKeyᵢ*) des Absenders, der Gerätekennung (*g*) des Frankiergeräts und deren aktueller Schlüsselgenerationsnummer (*i*) nach der Formel: $M ← HMAC \left({IDAKey}_{i}, \left(g‖i\right)\right)$
erfolgt.

7. Verfahren, nach den Ansprüchen 1 bis 5, **gekennzeichnet dadurch, dass** das Erzeugen eines Integritäts-Checkcodes (M) nach dem zweiten Krypto-Algorithmus mittels eines geheimen kryptographischen Frankierbildschlüssels *IDAKeyᵢ* des Absenders, der Gerätekennung (*g*) des Frankiergeräts und deren aktueller Schlüsselgenerationsnummer (i) nach der Formel: $M ← HMAC \left({IDAKey}_{i},f\left(g,i, {IDAKey}_{i}\right)\right)$
erfolgt.

8. Verfahren, nach einem der Ansprüche 6 oder 7, **gekennzeichnet dadurch, dass** ein Auswerten der gescannten Daten mittels eines Prüfablaufs im Datenzentrum des Postbeförderers erfolgt und eine Ermittlung der mathematischen Beziehung der aktuell abgetasteten Schlüsselgenerationsnummer (*i*∓x) zu der Kopie (*j*) der zuletzt gelesenen Schlüsselgenerationsnummer (*i*) umfasst, wobei sich der Wert (x) der Veränderung der Kopie (*j*) der zuletzt gelesenen Schlüsselgenerationsnummer (*i*) aus dem Produkt des Schrittwertes (h) mit der Anzahl (z) an Veränderungen ergibt, wobei ein aktueller Frankierbildprüfschlüssel (*IDAKey_{J}*) berechnet wird, der dem abgetasteten Frankierbildschlüssel (*IDAKeyᵢ* ∓ *x*) entspricht, wenn die mathematische Beziehung gleich einer vorgegebenen mathematischen Beziehung *J = j* + x mit *x = h · z* ist, wobei die lokale Kopie (*J*) der aktuell gelesenen Schlüsselgenerationsnummer (*i* ∓x) entspricht und wobei das Poststück einer Aussortierung und die abgetasteten Daten einer Fehlerbehandlung unterworfen werden, wenn die mathematische Beziehung der vorgegebenen mathematischen Beziehung nicht entspricht.

9. Verfahren, nach Anspruch 8, **gekennzeichnet dadurch, dass** das Poststück an den Absender zurückgesandt wird, wenn die mathematische Beziehung der aktuell abgetasteten Schlüsselgenerationsnummer (*i*∓x) zu der Kopie (*j*) der zuletzt gelesenen Schlüsselgenerationsnummer (*i*) der vorgegebenen mathematischen Beziehung nicht entspricht und wenn der Absender des Poststücks benachrichtigt worden ist und einer Rücksendung zugestimmt hat.

10. Verfahren, nach Anspruch 8, **gekennzeichnet dadurch, dass** das Poststück zum Empfänger transportiert wird, wenn die mathematische Beziehung der aktuell abgetasteten Schlüsselgenerationsnummer (*i*∓x) zu der Kopie (i) der zuletzt gelesenen Schlüsselgenerationsnummer (*i*) der vorgegebenen mathematischen Beziehung nicht entspricht, aber der Empfänger des Poststücks benachrichtigt worden ist und einer Zustellung zugestimmt hat.

11. Verfahren, nach einem der Ansprüche 8 bis 10, **gekennzeichnet dadurch, dass** die Weiterverarbeitung von abgetasteten Daten beim Postbeförderer in einer Routine (300) erfolgt, welche eine Dekodierung (301) der abgetasteten Daten, eine Ermittlung des jeweiligen Absenders (302), eine Ermittlung (303) der jeweiligen Portogebühr, eine Sicherheitsüberprüfung (304) jedes Frankierbildes und eine zentrale Buchung (306) der Portogebühr auf ein Konto des Absenders umfasst sowie dass ein Transport (4) und eine Auslieferung (5) von ordnungsgemäß frankierten Poststücken an die Empfänger oder Aussonderung von Poststücken im Briefzentrum erfolgt, wenn die Weiterverarbeitung der abgetasteten Daten in der Routine (300) nicht möglich ist, wobei
- die Ermittlung des jeweiligen Absenders (302) eine Suche nach der Gerätekennung (*g*) des Frankiergeräts in einer Datenbank des Briefzentrums oder Datenzentrums und nach der zugehörig gespeicherten Kopie (*j*) der zuletzt gelesenen Schlüsselgenerationsnummer (*i*) umfasst, zu der ein zugehörig gespeicherter Frankierbildschlüssel existiert,
- die Sicherheitsüberprüfung (304) jedes Frankierbildes, eine Ermittlung der mathematischen Beziehung der abgetasteten Schlüsselgenerationsnummer (*i* ∓x) zu der Kopie (*j*) der zuletzt gelesenen Schlüsselgenerationsnummer (*i*) sowie eine kryptographische Verifizierung des Integritäts-Checkcodes (M) umfasst, wobei ein Frankierbildprüfschlüssel (*IDAKey_{J}*) mit *J = j* + x, der dem aktuellen nachfolgenden Frankierbildschlüssel (*IDAKeyi*∓ *x*) des Frankiergeräts entspricht, nach dem ersten Krypto-Algorithmus erzeugt wird, wobei der erste Kryptoalgorithmus entsprechend der Ermittlung der mathematischen Beziehung z-Mal angewendet wird sowie wobei der erzeugte Frankierbildprüfschlüssel (*IDAKey_{J}*) zusammen mit der Kopie (*J*) der aktuell abgetasteten Schlüsselgenerationsnummer (*i*∓x) und mit der Gerätekennung (*g*) zur Bildung des Vergleichs-Integritäts-Checkcodes (*Mref*) nach dem zweiten Krypto-Algorithmus verwendet wird.

12. Verfahren, nach Anspruch 1, **gekennzeichnet dadurch, dass** mindestens durch eine Passworteingabe die Sicherheit der Gerätekennung (*g*) gewährleistet wird.

13. Verfahren, nach Anspruch 12, **gekennzeichnet dadurch, dass** vor einem Berechnen eines Frankierbildes die Eingabe des bestehenden Passworts und der Gerätekennung (*g*) und dessen Authentizität abgefragt wird, wenn eine vorbestimmte Zeitdauer zur Speicherung des internen Verschlüsselungsschlüssels (*IMDKey*) abgelaufen ist.

14. Verfahren, nach Anspruch 12, **gekennzeichnet dadurch, dass** vor der Berechnung eines Frankierbilds das bestehende Passwort bedarfsweise gewechselt wird und vor einem Wechseln des bestehenden Passworts die Eingabe des bestehenden Passworts und der Gerätekennung (*g*) und dessen Authentizität abgefragt wird.

15. Verfahren, nach Anspruch 12, **gekennzeichnet dadurch, dass** die Sicherheit der Gerätekennung durch eine Kombination von Maßnahmen gewährleistet wird:
a) Passwort-Eingabe via Tastatur oder alternativ mittels RFID-Ausweis, Magnetkarte, Chipkarte oder mobiles Gerät verbunden über persönliches Netzwerk auf der Frankiergeräteseite,
b) Authentikation der Gerätekennung in jedem Frankierabdruck auf der Postbefördererseite, um die Verwendung falscher Gerätekennungen auszuschließen.
c) Einmal-Authentikation der Gerätekennung in jedem Frankierabdruck auf der Postbefördererseite, um die Wiederverwendung kopierter Authentikationen falscher Gerätekennungen auszuschließen.
d) Sicherung der Kommunikationsverbindung mindestens zum Betreiber-Datenzentrum durch Verschlüsselung.
e) Verwaltung separate Benutzerkonten durch ein an sich bekanntes Betriebssystem eines Personalcomputers in Verbindung mit dem Einsatz von Multi-User-Frankiergeräten.

16. Verfahren, nach Anspruch 15, **gekennzeichnet dadurch, dass** über eine gesicherte Kommunikations-Verbindung ein generierter erster Frankierbildschlüssel (*IDAKey*₁) während einer Initialisierung des Frankiergeräts zum Datenzentrum eines Betreibers und anschließend zum Datenzentrum des Postbeförderers übermittelt wird.

17. Postversandsystem mit zentraler Portoerhebung im Datenzentrum eines Postbeförderers, mit einem Frankiergerät (10, 10', 10", 10*), das Frankierbilder erzeugen kann und das ein Schlüsselgenerierungsmittel enthält, wobei das Schlüsselgenerierungsmittel einen Prozessor (104), einen Programmspeicher (105), einen kryptographisch verschlüsselnden Treiber (106) und Speicher (103, 107) enthält,
- wobei das Schlüsselgenerierungsmittel während einer Initialisierung des Frankiergeräts einen ersten Frankierbildschlüssel (*IDAKey*₁) generiert, welcher vom Frankiergerät zur entfernten Auswertung von zu überprüfenden Frankierbildern auf Poststücken zu dem Datenzentrum des Postbeförderers übermittelt wird,
- wobei jedem Frankierbildschlüssel (*IDAKeyᵢ*) eineindeutig eine Schlüsselgenerationsnummer (*i*) zugeordnet ist, welche sich von einem Frankierbildschlüssel auf seinen Nachfolger um einen festgelegten, konstanten Zahlenwert (*h*) verändert,
- wobei die Ableitung eines nächsten Frankierbildschlüssels (*IDAKeyᵢ₊ₕ*) aus dem unmittelbar vorhergehenden Frankierbildschlüssel (*IDAKeyᵢ*) nach einem ersten Krypto-Algorithmus erfolgt,
- wobei für jedes Frankierbild ein neuer Frankierbildschlüssel abgeleitet wird,
- wobei ein Integritäts-Checkcode (*M*) basierend auf dem neuen Frankierbildschlüssel (*IDAKey*ᵢ), der diesem zugeordneten Schlüsselgenerationsnummer (*i*), einer Gerätekennung (*g*) des Frankiergeräts und basierend auf einem zweiten Krypto-Algorithmus erzeugt wird,
- wobei das Frankierbild, mindestens die Gerätekennung (*g*) des Frankiergeräts, die Schlüsselgenerationsnummer (*i*) und den Integritäts-Checkcode (*M*) abtastbar enthält,
- wobei das Frankiergerät zum Frankieren vorgesehen ist, wobei Frankierbilder auf Poststücke aufgebracht werden,
- wobei ein Briefzentrum des Postbeförderers zum Einliefern der beförderten Poststücke vorgesehen ist,
- wobei Abtastmittel zum Abtasten von Frankierbildern im Briefzentrum und erste Auswertemittel zur Prüfung von Frankierbildern im Datenzentrum des Postbeförderers vorgesehen und kommunikativ miteinander verbunden sind, wobei der Integritäts-Checkcode (*M*) kryptographisch verifiziert wird, indem ein Vergleichs-Integritäts-Checkcode (*Mref*) zum Vergleich mit dem aufgedruckten Integritäts-Checkcode (*M*) verwendet wird sowie
- dass Mittel zur Buchung der Portogebühren für Poststücke desselben Absenders auf ein separates Konto im Datenzentrum des Postbeförderers vorgesehen sind, wobei die zentrale Portoerhebung dann durchgeführt wird, wenn die Echtheit des Integritäts-Checkcodes nachweislich vorliegt, wobei die Gebühren zur zentralen Buchung erfasst werden, welche dem Absender der Poststücke zeitlich entkoppelt von der Buchung am Ende der Abrechnungsperiode in Rechnung gestellt werden.

18. Postversandsystem, nach dem Anspruch 17, **gekennzeichnet dadurch,**
- **dass** das System Kommunikationsmittel enthält, die vorgesehen sind, um eine Datenübermittlung mindestens einer Gerätekennung (*g*) des Frankiergeräts, einer ersten Schlüsselgenerationsnummer (*i* = 1) und des ersten Schlüssels (*IDAKey*₁) an ein entferntes Datenzentrum des Postbeförderers vor dem Ende der Initialisierung (400) des Frankiergeräts vorzunehmen, wobei das Frankiergerät ein Kommunikations-Interface (109) mit seriellem Ein-/Ausgang zum Datenaustausch mit einem Betreiber-Datenzentrum (14) aufweist, wobei das Frankiergerät den ersten Frankierbildschlüssel (*IDAKey*₁) über das Betreiber-Datenzentrum (14) zur entfernten Auswertung von zu überprüfenden Frankierbildern auf Poststücken an das Datenzentrum (7) des Postbeförderers übermittelt,
- **dass** der Speicher (103), der Prozessor (104), der Treiber (106) und der Speicher (107) zur Generierung eines neuen Frankierbildschlüssels und zur Berechnung eines Frankierbilds vor der Erzeugung einer Frankierung im Frankiergerät durch einen im Pro-grammspeicher (105) gespeicherten Programmcode zur Steuerung des Frankiergeräts programmiert sind, wobei der Frankierbildschlüssel (*IDAKey*ᵢ) nach dem ersten Krypto-Algorithmus aus einem gespeicher-ten Vorgänger abgeleitet wird, wobei eine interne Speicherung des abgeleiteten Frankierbildschlüssels (*IDAKey*ᵢ) in verschlüsselter Form erfolgt, wobei ein Frankierauftrag durch das Frankiergerät für ein zu bedruckendes Poststück erkannt wird und die Berechnung eines Frankierbildes mit Erzeugen eines Integritäts-Checkcodes (M) nach dem zweiten Krypto-Algorithmus gestartet wird, wobei das Erzeugen aus der Gerätekennung (*g*) des Frankiergeräts, der Schlüsselgenerationsnummer (*i*) und dem ersten Frankierbildschlüssel (*IDAKey*₁) oder einem abgeleiteten Frankierbildschlüssel (*IDAKey*ᵢ) erfolgt, wobei der verschlüsselt intern gespeicherte erste Frankierbildschlüssel (*IDAKey₁*) oder abgeleitete Frankierbildschlüssel (*IDAKeyᵢ*) mittels eines internen Verschlüsselungsschlüssels (*IMDKey*) zu einem in Klartext vorliegenden Frankierbildschlüssel (*IDAKey*_{1,} *IDAKey*ᵢ) entschlüsselt wird, wobei die Frankierbilddaten mit dem Integritäts-Checkcode (*M*) verarbeitet werden und das Poststück mit einem Frankierbild bedruckt wird, welches eine Markierung mit mindestens der Gerätekennung (*g*) des Frankiergeräts, der Schlüsselgenerationsnummer (*i*) und dem Integritäts-Checkcode (*M*) aufweist, wobei die Schlüsselgenerationsnummer (*i*) um einen festgelegten Zahlenwert (*h*) schrittweise verändert und der nächste Frankierbildschlüssels (*IDAKeyᵢ₊ₕ*) aus der aktuellen Schlüsselgenerationsnummer (*i*) abgeleitet wird, wobei mindestens der nächste Frankierbildschlüssel (*IDAKeyᵢ₊ₕ*) und ein Kommunikationsschlüssel (*COMKey*) mittels des internen Verschlüsselungsschlüssels (*IMDKey*) verschlüsselt werden und eine interne Speicherung des nächsten Frankierbildschlüssels (*IDAKeyᵢ₊ₕ*) und des Kommunikationsschlüssels *COMKey* sowie Überschreiben des in Klartext vorliegenden Kommunikationsschlüssels *COMKey* und Frankierbildschlüssels (*IDAKeyᵢ₊ₕ*) und dessen Vorgängers (*IDAKey*ᵢ) im flüchtigen Speicher des Frankiergeräts vorgenommen wird,
- **dass** Mittel zum Transportieren der vom Frankiergerät frankierten Poststücke und zum Einliefern des Poststücks im Briefzentrum des Postbeförderers vorgesehen sind.
- **dass** Mittel zum Scannen des Frankierbilds im Briefzentrum und Mittel zum Auswerten der gescannten Daten mittels eines Prüfablaufs im Datenzentrum des Postbeförderers vorgesehen sind, wobei der gescannte Integritäts-Checkcode (*M*) mit einem aktuellen dem Frankierbildschlüssel (*IDAKey*ᵢ) entspechenden Schlüssel kryptographisch verifiziert wird,
- **dass** Mittel zur zentralen Portoerhebung im Datenzentrum des Postbeförderers vorgesehen sind, wobei die zentralen Portoerhebung erfolgt, wenn die Echtheit des Integritäts-Checkcodes (*M*) vorliegt,
- **dass** Mittel zur Durchführung einer Fehlerbehandlungsroutine vorgesehen sind, wobei die Fehlerbehandlungsroutine erfolgt, wenn die Echtheit des Integritäts-Checkcodes (*M*) nicht nachgewiesen wurde bzw. eine fehlerhafte Gerätekennung (*g*) des Frankiergeräts oder fehlerhafte Schlüsselgenerationsnummer (*i*) vorliegt.

19. Postversandsystem, nach dem Anspruch 17, **gekennzeichnet dadurch, dass** die Weiterverarbeitung von abgetasteten Daten beim Postbeförderer im Briefzentrum oder im Datenzentrum des Postbeförderers erfolgt.

20. Postversandsystem, nach dem Anspruch 17, **gekennzeichnet dadurch, dass** das Schlüsselgenerierungsmittel des Frankiergeräts programmiert ist, eine Berechnung unter Verwendung des ersten und zweiten Krypto-Algorithmus vor dem Frankieren durchzuführen, wobei für ein erstes Frankierbild ein erster Integritäts-Checkcode basierend auf dem zweiten Krypto-Algorithmus erzeugt wird, wobei für jedes nachfolgende Frankierbild ein nachfolgender Frankierbildschlüssel aus einem Vorgänger des Frankierbildschlüssels nach dem ersten Krypto-Algorithmus abgeleitet und ein Integritäts-Checkcode erzeugt wird, basierend auf dem nachfolgenden Frankierbildschlüssel, einer Schlüsselgenerationsnummer, einer Gerätekennung des Frankiergeräts und basierend auf dem zweiten Krypto-Algorithmus.

21. Postversandsystem, nach den Ansprüchen 17 bis 19, **gekennzeichnet dadurch, dass** ein nicht-flüchtiger Speicher (101) für eine Passwortspeicherung auf einer unteren Ebene des Speicherschutzes, ein flüchtiger Speicher (102) für eine zeitgesteuerte Speicherung des intenen Verschlüsselungsschlüssels (*IMDKey*) in einer *IMDKey*-Datei auf einer mittleren Ebene des Speicherschutzes sowie dass ein Speicher (103) für eine verschlüsselte interne flüchtige Speicherung von Daten auf einer oberen Ebene des Speicherschutzes vorgesehen sind, wobei die Daten im Speicher (103) für eine verschlüsselte interne flüchtiger Speicherung von Daten auf einer oberen Ebene des Speicherschutzes den Frankierbildschlüssel (*IDAKey*) und den Kommunikationsschlüssel (*COMKey*) in verschlüsselter Form enthalten.

## Claims

1. A franking method with central postage charging at the data center of a postal carrier, with generation of a first franking image key (*IDAKey*₁) during an initialization of the franking device, with generation of a franking image by means of the franking device, and with an evaluation of the franking image remote from the franking device, involving the steps
- that the first franking image key (*IDAKey*₁) is transmitted by the franking device for remote evaluation of franking images on postal items to be checked,
- that to each franking image key (*IDAKey*ᵢ), there is positively assigned a key generation number (*i*) that changes from one franking image key to its successor by a defined constant numerical value (*h*),
- that the derivation of a next franking image key (*IDAKeyi+h*) from the directly preceding franking image key (*IDAKey*ᵢ) is made by means of a first crypto algorithm,
- that a new franking image key is derived for each franking image,
- that an integrity-check code (*M*) is generated on the basis of the new franking image key (*IDAKey*ᵢ), the key generation number (*i*) assigned to it, a device ID code (*g*) of the franking device and on the basis of a second crypto algorithm,
- that the franking image contains at least the device ID code (*g*) of the franking device, the key generation number (*i*) and the integrity-check code (*M*) in a scannable form,
- that the franking images are applied on postal items for franking them,
- that the postal items are transported and delivered to a letter center of the postal carrier,
- that the franking images are scanned and checked at the postal carrier, wherein the integrity-check code (*M*) is cryptographically verified by forming a comparative integrity-check code (*Mref*) for comparison with the printed integrity-check code (M), and wherein
- postage is registered for central entry into account that is charged to the sender of the postal items at a time decoupled from the time of entry, namely at the end of the respective accounting period.

2. A method according to Claim 1, **characterized by** the steps of:
- Data transmission of at least a device ID code (*g*) of the franking device, of a first key generation number *i* = 1 and of the first key (*IDAKey*₁) to a remote data center of the postal carrier before the end of the initialization (400) of the franking device, and internal encoded storage of the generated first franking image key (*IDAKey*₁) in the volatile memory of the franking device,
or
Generation of a franking image key (*IDAKey*ᵢ) derived according to the first crypto algorithm and internal encoded storage of the derived franking image key (*IDAKey*ᵢ),
- Recognition of a franking order by the franking device for a postal item to be printed and start of the calculation of a franking image with generation of an integrity-check code (*M*) according to the second crypto algorithm, the generation being done from the device ID code (*g*) of the franking device, the key generation number (*i*) and the first franking image key (*IDAKey*₁) or a derived franking image key (*IDAKey*ᵢ), wherein the first franking image key (*IDAKey*₁) or derived franking image key (*IDAKey*ᵢ) internally stored in an encoded form is decoded by means of an internal encryption key (*IMDKey*) into a franking image key (*IDAKey*₁, (*IDAKey*ᵢ) available as uncoded text,
- Processing of the franking image data with the integrity-check code (*M*),
- Printing of the postal items with a franking image having a marking containing at least the device ID code (*g*) of the franking device, the key generation number (*i*) and the integrity-check code (*M*),
- Stepwise changing of the key generation number (*i*) by a defined numerical value (*h*), derivation of the next franking image key (*IDAKeyi+h*) from the current key generation number (*i*), encoding of at least the next franking image key (*IDAKeyᵢ₊ₕ*) and of a communication key (*COMKey*) by means of the internal encryption key (*IMDKey*) and internal encoded storage of the next franking image key (*IDAKeyᵢ₊ₕ*) and of the communication key *COMKey* as well as overwriting of the communication key *COMKey* and franking image key (*IDAKeyᵢ₊ₕ*) and its predecessor (*IDAKeyᵢ*) available in uncoded text in the volatile memory of the franking device,
- Transport of the postal items franked by the franking device to the letter center of the postal carrier,
- Delivery of the postal items to the letter center of the postal carrier and scanning of the franking image and evaluation of the scanned data by means of a check sequence at the data center of the postal carrier, wherein the scanned integrity-check code (*M*) is cryptographically verified with a current key corresponding to the franking image key (*IDAKeyᵢ*),
- Central postage charging at the data center of the postal carrier when the authenticity of the integrity-check code (*M*) was proven,
- Execution of an error management routine when the authenticity of the integrity-check code (*M*) was not proven or when there is a faulty device ID code (*g*) of the franking device or a faulty key generation number (*i*).

3. A method according to Claims 1 and 2, **characterized in that** the key generation number (*i*) is increased by the value 1 (*h* = 1) with every franking process.

4. A method according to Claim 3, **characterized in that**, for a next key generation number (*i*+ 1), the next franking image key (*IDAKeyᵢ₊₁*) is derived from the current key generation number (*i*) and the current franking image key (*IDAKeyᵢ*) using a first crypto algorithm according to the formula: ${IDAKey}_{i + 1} ← {hash}_{ } \left(i, {IDAKey}_{i}\right) .$

5. A method according to Claims 1 to 4, **characterized in that** a hash-based message authentication code (HMAC) is used as first crypto algorithm.

6. A method according to Claims 1 to 5, **characterized in that** an integrity-check code (*M*) is generated according to the second crypto algorithm by means of a secret cryptographic franking image key (*IDAKeyᵢ*) of the sender, the device ID code (*g*) of the franking device and its current key generation number (*i*) according to the formula: $M ← {HMAC}_{ } \left({IDAKey}_{i}, \left(g‖i\right)\right) .$

7. A method according to Claims 1 to 5, **characterized in that** an integrity-check code (*M*) is generated according to the second crypto algorithm by means of a secret cryptographic franking image key *IDAKeyᵢ* of the sender, the device ID code (*g*) of the franking device and its current key generation number (*i*) according to the formula: $M ← HMAC \left({IDAKey}_{i},f\left(g, i, {IDAKey}_{i}\right)\right) .$

8. A method according to any of Claims 6 or 7, **characterized in that** an evaluation of the scanned data is effected by means of a check sequence at the data center of the postal carrier and comprises a determination of the mathematical relation of the currently scanned key generation number (*i*∓x) to the copy (*j*) of the last-read key generation number (*i*), wherein the value (*x*) of the change of copy (*j*) of the last-read key generation number (*i*) results from the product of the step value (*h*) by the number (*z*) of changes, wherein a current franking image check key (*IDAKey_{J}*) is calculated that corresponds to the scanned franking image key (*IDAKey_{j∓h}*) when the mathematical relation is similar to a defined mathematical relation *J = j + x* with *x = h z*, wherein the local copy (*J*) corresponds to the currently read key generation number (*i*∓*x*) and wherein the postal item is being sorted out and the scanned data are subjected to error management when the mathematical relation does not correspond to the defined mathematical relation.

9. A method according to Claim 8, **characterized in that** the postal item will be returned to the sender when the mathematical relation of the currently scanned key generation number (*i*∓*x*) to the copy (*j*) of the last-read key generation number (*i*) does not correspond to the defined mathematical relation and when the sender of the postal item has been notified and has agreed to a return.

10. A method according to Claim 8, **characterized in that** the postal item is transported to the addressee when the mathematical relation of the currently scanned key generation number (*i*∓*x*) to the copy (*j*) of the last-read key generation number (*i*) does not correspond to the defined mathematical relation, but the sender of the postal item has been notified and has agreed to a delivery.

11. A method according to any of Claims 8 to 10, **characterized in that** the further processing of scanned data at the postal carrier is done in a routine (300) comprising a decoding (301) of the scanned data, a determination of the respective sender (302), a determination (303) of the respective postage, a security check (304) of every franking image and a central entry (306) of the postage into an account of the sender and that there is effected either a transport (4) and delivery of duly franked postal items to the addressee or a sorting-out of postal items at the letter center when the further processing of the scanned data in routine (300) is not possible, wherein the determination of the respective sender (302) comprises a search for the device ID code (*g*) of the franking device in a database of the letter center or data center and for the stored related copy (*j*) of the last-read key generation number (*i*), for which a stored related franking image key exists,
the security check (304) of every franking image comprises a determination of the mathematical relation of the scanned key generation number (*i*∓*x*) to the copy (*j*) of the last-read key generation number (*i*) as well as a cryptographic verification of the integrity-check code (*M*), wherein a franking image check key (*IDAKey_{J}*) with *J = j + x* that corresponds to the current subsequent franking image key (*IDAKey_{i±x}*) of the franking device is generated according to the first crypto algorithm, wherein the first crypto algorithm is applied according to the mathematical relation z-times and wherein the generated franking image key (*IDAKey_{J}*)*,* together with the copy (*J*) of the currently scanned key generation number (*i*∓*x*) and with the device ID code (*g*), is used for forming the comparative integrity-check code (*Mref*) according to the second crypto algorithm.

12. A method according to Claim 1, **characterized in that** the security of the device ID code (*g*) is guaranteed at least by a password entry.

13. A method according to Claim 12, **characterized in that**, before a calculation of a franking image, the entry of the existing password and of the device ID code (*g*) and its authenticity are solicited when a predefined period of time for storing the internal encryption key (*IMDKey*) has expired.

14. A method according to Claim 12, **characterized in that**, before the calculation of a franking image, the existing password is changed when required and, before changing the existing password, the entry of the existing password and of the device ID code (*g*) and its authenticity are solicited.

15. A method according to Claim 12, **characterized in that** the security of the device ID code is guaranteed by a combination of measures:
a) Password entry via keyboard or alternatively by means of RFID card, magnetic card, chip card or a mobile device connected via personal network on the side of the franking device,
b) Authentication of the device ID code in every franking print on the side of the postal carrier in order to exclude the use of wrong device ID codes,
c) Single authentication of the device ID code in every franking print on the side of the postal carrier in order to exclude the reuse of copied authentications of wrong device ID codes.
d) Protection of the communication connection at least to the operator's data center by encoding,
e) Administration of separate user accounts by an operating system of a personal computer that is known as such in connection with the use of multi-user franking devices.

16. A method according to Claim 15, **characterized in that**, during an initialization of the franking device, a generated first franking image key (*IDAKey₁*) is transmitted via a secure communication connection to the data center of the operator and then to the data center of the postal carrier.

17. A postal dispatch system with central postage charging at the data center of a postal carrier with a franking device (10, 10', 10", 10*) that can generate franking images and contains a key generation means, said key generation means including a processor (104), a program memory (105), a cryptographically encoding driver (106) and memory means (103, 107),
- wherein, during an initialization of the franking device, the key generation means generates a first franking image key (*IDAKey₁*) that is transmitted from the franking device to the data center of the postal carrier for a remote evaluation of the franking images on postal items to be checked,
- wherein there is positively assigned to every franking image key (*IDAKeyᵢ*) a key generation number (*i*) that changes, from one franking image key to its successor, by a defined constant numerical value (*h*),
- wherein a next following franking image key (*IDAKeyᵢ₊ₕ*) is derived from the directly preceding franking image key (*IDAKeyᵢ*) according to a first crypto algorithm,
- wherein a new franking image key is derived for every franking image,
- wherein an integrity-check code (*M*) is generated on the basis of the new franking image key (*IDAKeyᵢ*)*,* the key generation number (*i*) assigned to it, a device ID code (*g*) of the franking device and on the basis of a second crypto algorithm,
- wherein the franking image includes at least the device ID code (*g*) of the franking device, the key generation number (*i*) and the integrity-check code (*M*) in a scannable form,
- wherein the franking device is designed for franking by applying franking images on postal items,
- wherein there is provided a letter center of the postal carrier that the transported postal items are delivered to,
- wherein scanning means for the scanning of franking images are provided at the letter center and first evaluation means for checking franking images are provided at the data center of the postal carrier, which means are connected for communicating with one another, wherein the integrity-check code (M) is cryptographically verified by using a comparative integrity-check code (*Mref*) for comparison with the printed integrity-check code (M), and
- wherein means for entering the postage for postal items of the same sender into a separate account are provided at the data center of the postal carrier, central postage charging being effected when the authenticity of the integrity-check code has been proven, the fees being registered for central accounting and billed to the sender of the postal items at a time decoupled from the time of entry, namely at the end of the accounting period.

18. A postal dispatch system according to Claim 17, **characterized in**
- **that** the system comprises communication means provided for effecting a data transmission of at least a device ID code (*g*) of the franking device, a first key generation number (*i=1*) and of the first key (*IDAKey₁*) to a remote data center of the postal carrier before the end of an initialization (400) of the franking device, the franking device having a communication interface (109) with serial input/output for data exchange with an operator's data center (14), wherein the franking device transmits the first franking image key (*IDAKey₁*) via the operator's data center (14) to the data center (7) of the postal carrier for remote evaluation of franking images on postal items to be checked,
- **that** the memory (103), the processor (104), the driver (106) and the memory (107) are programmed by a program code for franking device control stored in the program memory (105) for the generation of a new franking image key and for the calculation of a franking image before the generation of a franking in the franking device, wherein the franking image key (*IDAKeyᵢ*) is derived from a stored predecessor according to the first crypto algorithm, wherein the derived franking image key (*IDAKeyᵢ*) is internally stored in an encoded form, wherein the franking device recognizes a franking order for a postal item to be printed and the calculation of a franking image with generation of an integrity-check code (*M*) according to the second crypto algorithm is started, wherein the generation is done from the device ID code (*g*) of the franking device, the key generation number I and the first franking image key (*IDAKey₁*) or a derived franking image key (*IDAKeyᵢ*), wherein the internally stored encoded first franking image key (*IDAKey₁*) or derived franking image key (*IDAKeyᵢ*) is decoded by means of an internal encryption key (*IMDKey*) into a franking image key (*IDAKey₁*, *IDAKeyᵢ*) available in uncoded text, wherein the franking image data are processed with the integrity-check code (*M*) and the postal item is printed with a franking image including a marking with at least the device ID code (*g*) of the franking device, the key generation number (*i*) and the integrity-check code (*M*), wherein the key generation number (*i*) is changed step by step by a defined numerical value (*h*) and the next franking image key (*IDAKeyᵢ₊ₕ*) is derived from the current key generation number (*i*), wherein at least the next franking image key (*IDAKeyᵢ₊ₕ*) and a communication key (*COMKey*) are encoded by means of the internal encryption key (*IMDKey*) and there is effected an internal storage of the next franking image key (*IDAKeyᵢ₊ₕ*) and of the communication key (*COMKey*) and an overwriting of the communication key (*COMKey*)*,* of the franking image key (*IDAKeyᵢ₊ₕ*) and of its predecessor (*IDAKeyᵢ*) that are present in uncoded text in the volatile memory of the franking device.
- **that** there are provided means for transporting the postal items franked by the franking device and for delivering the postal items to the letter center of the postal carrier,
- **that** there are provided means for scanning the franking image at the letter center and means for evaluating the scanned data by means of a check sequence at the data center of the postal carrier, the scanned integrity-check code (M) being cryptographically verified using a current key corresponding to the franking image key (*IDAKeyᵢ*),
- **that** there are provided means for central postage charging at the data center of the postal carrier, postage being centrally charged when the authenticity of the integrity-check code (*M*) has been proven,
- **that** there are provided means for performing an error management routine, said error management routine being executed when the authenticity of the integrity-check code (*M*) was not proven or there is a faulty device ID code (*g*) of the franking device or a faulty key generation number (*i*).

19. A postal dispatch system according to Claim 17, **characterized in that** the scanned data are further processed by the postal carrier at its letter center or its data center.

20. A postal dispatch system according to Claim 17, **characterized in that** the key generation means of the franking device is programmed for effecting a calculation using the first and the second crypto algorithms before the franking process, wherein, for a first franking image, there is generated a first integrity-check code based on the second crypto algorithm and, for every subsequent franking image, there is derived a subsequent franking image key from a predecessor of the franking image key according to the first crypto algorithm and there is generated an integrity-check code based on the subsequent franking image key, a key generation number, a device ID code of the franking device and based on the second crypto algorithm.

21. A postal dispatch system according to Claims 17 to 19, **characterized in that** there are provided a non-volatile memory (101) for storage of a password at a lower level of memory protection, a volatile memory (102) for a time-controlled storage of the internal encryption key (*IMDKey*) in an *IMDKey* -file at a medium level of memory protection as well as a memory (103) for an internal volatile encoded storage of data at a high level of memory protection, wherein the data in the memory (103) for an internal volatile encoded storage of data at a high level of memory protection include the franking image key (*IDAKey*) and the communication key (*COMKey*) in an encoded form.

## Revendications

1. Procédé d'affranchissement avec relevé centralisé du montant d'affranchissement dans le centre de données d'un transporteur postal, avec génération d'un premier code d'impression d'affranchissement (*IDAKey₁*) pendant une initialisation de l'affranchisseuse, avec création d'une impression d'affranchissement à l'aide de l'affranchisseuse, et avec un dispositif d'évaluation de l'impression d'affranchissement éloigné de l'affranchisseuse, comportant les étapes
- que le premier code d'impression d'affranchissement (*IDAKey₁*) soit transmis de l'affranchisseuse au dispositif éloigné d'évaluation destiné au contrôle d'impressions d'affranchissement sur des articles postaux,
- qu'à chaque code d'impression d'affranchissement (*IDAKey₁*) soit attribué un numéro de génération de code (*i*), qui sera modifié d'une valeur numérique définie constante (*h*) en passant d'un code d'impression d'affranchissement au suivant,
- que la déduction d'un prochain code d'impression d'affranchissement (*IDAKeyᵢ₊ₕ*) du code d'impression d'affranchissement précédent (*IDAKeyᵢ*) soit généré selon un premier algorithme cryptographique,
- qu'un nouveau code d'impression d'affranchissement soit déduit pour chaque impression d'affranchissement,
- que soit créé un code de contrôle d'intégrité (*M*) basé sur le nouveau code d'impression d'affranchissement (*IDAKeyᵢ*)*,* le numéro de génération de code (*i*) qui lui est affecté, l'identification d'appareil (*g*) de l'affranchisseuse et sur un second algorithme cryptographique,
- que l'impression d'affranchissement contienne de manière scannable au moins l'identification d'appareil (*g*) de l'affranchisseuse, le numéro de génération de code (*i*) et le code de contrôle d'intégrité (*M*),
- que pour l'affranchissement les impressions d'affranchissement soient imprimées sur les articles postaux,
- que les articles postaux soient transportés et livrés dans un centre de tri de courrier du transporteur postal,
- que les impressions d'affranchissement soient scannées et contrôlées chez le transporteur postal dans une opération durant laquelle le code de contrôle d'intégrité (*M*) est vérifié cryptographiquement, en formant un code de contrôle d'intégrité comparatif (*Mref*) pour la comparaison avec le code de contrôle d'intégrité (*M*) imprimé et que
- les frais soient enregistrés pour la comptabilisation centrale, lesdits frais étant facturés à l'expéditeur des articles postaux à la fin de la période de décompte de manière découplée temporellement de la comptabilisation.

2. Procédé selon la revendication 1, **caractérisé par** les étapes suivantes :
- transmission de données d'au moins une identification d'appareil (*g*) de l'affranchisseuse, d'un premier numéro de génération de code i= 1 et du premier code (*IDAKey₁*) à un centre de données éloigné chez le transporteur postal avant la fin de l'initialisation (400) de l'affranchisseuse, et enregistrement interne crypté du premier code d'impression d'affranchissement (*IDAKey₁*) généré dans la mémoire volatile de l'affranchisseuse,
ou
génération d'un code d'impression d'affranchissement (*IDAKeyᵢ*) déduit selon le premier algorithme cryptographique et enregistrement interne crypté du code d'impression d'affranchissement (*IDAKeyᵢ*) déduit,
- identification d'un ordre d'affranchissement par l'affranchisseuse pour un article postal devant être imprimé et démarrage du calcul d'une impression d'affranchissement avec génération d'un code de contrôle d'intégrité (*M*) selon le deuxième algorithme cryptographique, et dont la génération s'effectue selon l'identification d'appareil (*g*) de l'affranchisseuse, du numéro de génération de code (*i*) et du premier code d'impression d'affranchissement (*IDAKey₁*) ou d'un code d'impression d'affranchissement déduit (*IDAKeyᵢ*), et dont le premier code d'impression d'affranchissement (*IDAKey₁*) sauvegardé en interne de manière cryptée ou le code d'impression d'affranchissement (*IDAKeyᵢ*) déduit est décrypté en code d'impression d'affranchissement *(IDAKey*₁, IDAKeyi)présenté en texte clair, à l'aide d'une clé cryptographique (*IMDKey*) interne,
- traitement des données de l'impression d'affranchissement avec le code de contrôle d'intégrité (*M*),
- impression de l'article postal avec une impression d'affranchissement qui contient au minimum le marquage de l'identification d'appareil (*g*) de l'affranchisseuse, du numéro de génération de code (*i*) et du code de contrôle d'intégrité (*M*),
- modification pas à pas du numéro de génération de code (*i*) d'une valeur numérique (h) définie, déduction du prochain code d'impression d'affranchissement (*IDAKeyᵢ + h*) à partir du numéro actuel de génération de code (*i*), cryptage au moins du prochain code d'impression d'affranchissement (*IDAKeyᵢ + h*) et d'une clé de communication (*COMKey*) à l'aide de la clé cryptographique (*IMDKey*) interne et enregistrement interne crypté du prochain code d'impression d'affranchissement (*IDAKeyi + h*) et de la clé de communication (*COMKey*) ainsi que l'écrasement dans la mémoire volatile de l'affranchisseuse de la clé de communication (*COMKey*) présente en texte clair, du code d'impression d'affranchissement (*IDAKeyᵢ*+*h*) et de son prédécesseur (*IDAKeyᵢ*),
- transport au centre de tri de courrier par le transporteur postal des articles postaux affranchis par l'affranchisseuse,
- livraison de l'article postal au centre de tri de courrier du transporteur postal et scannage de l'impression d'affranchissement et évaluation des données scannées à l'aide d'un procédé de vérification dans le centre de données du transporteur postal, durant lequel le code de contrôle d'intégrité (*M*) est vérifié cryptographiquement avec un code actuel correspondant au code d'impression d'affranchissement (*IDAKeyᵢ*),
- relevé centralisé du montant d'affranchissement au centre de données du transporteur postal, si l'authenticité du code de contrôle d'intégrité (*M*) est prouvée, ou encore,
- déroulement d'une routine de traitement d'erreur, si l'authenticité du code de contrôle d'intégrité (M) n'a pas pu être prouvée ou encore si une identification d'appareil (*g*) de l'affranchisseuse ou un numéro de génération de code (*i*) contient une erreur.

3. Procédé selon les revendications 1 et 2, **caractérisé en ce que** le numéro de génération de code (*i*) soit augmenté de la valeur 1 (h = 1) à chaque opération d'affranchissement.

4. Procédé selon la revendication 3, **caractérisé en ce que**, pour un prochain numéro de génération de code (i+ 1), la déduction du prochain code d'impression d'affranchissement (*IDAKeyᵢ₊₁*) s'opère, à partir du numéro actuel de génération de code (*i*) et du code actuel d'impression d'affranchissement (*IDAKeyi*), d'après le premier algorithme cryptographique et selon la formule suivante : ${IDAKey}_{i + 1} ← {hash}_{ } \left(i, {IDAKey}_{i}\right) .$

5. Procédé selon les revendications 1 à 4, **caractérisé en ce qu'**un code d'authentification d'une empreinte cryptographique de message avec clé (HMAC - keyed-hash message authentication code), basé sur une fonction de hachage, soit utilisé comme premier algorithme cryptographique.

6. Procédé selon les revendications 1 à 5, **caractérisé en ce que** la génération d'un code de contrôle d'intégrité (*M*) s'opère selon le deuxième algorithme cryptographique à l'aide d'un code d'impression d'affranchissement cryptographique secret (*IDAKeyᵢ*) de l'expéditeur, de l'identification d'appareil (*g*) de l'affranchisseuse et de son numéro actuel de génération de code (*i*), d'après la formule: $M ← {HMAC}_{ } \left({IDAKey}_{i}, \left(g‖i\right)\right) .$

7. Procédé selon les revendications 1 à 5, **caractérisé en ce que** la génération d'un code de contrôle d'intégrité (*M*) s'opère selon le deuxième algorithme cryptographique à l'aide d'un code d'impression d'affranchissement cryptographique secret *IDAKeyᵢ* de l'expéditeur, de l'identification d'appareil (*g*) de l'affranchisseuse et de son numéro actuel de génération de code (*i*), d'après la formule: $M ← HMAC \left({IDAKey}_{i},f\left(g, i, {IDAKey}_{i}\right)\right) .$

8. Procédé selon une des revendications 6 ou 7, **caractérisé en ce qu'**une évaluation des données scannées soit effectuée à l'aide d'un procédé de vérification dans le centre de données du transporteur postal et que ladite évaluation comporte une détermination de la relation mathématique du numéro de génération de code (*i*∓*x*) actuellement scanné par rapport à la copie (*j*) du numéro de génération de code (*i*) lu en dernier, et dont la valeur (*x*), de la modification de la copie (*j*) du numéro de génération de code (*i*) lu en dernier, résulte du produit de la valeur de pas (*h*) et du nombre (*z*) de modifications, et dont une clé de vérification d'impression d'affranchissement (*IDAKey_{J}*) actuelle est calculée, ladite clé correspondant au code d'impression d'affranchissement (*IDAKey_{j∓h}*) scanné, si la relation mathématique est identique à une relation mathématique prédéfinie *J = j + x* with x *= h z*, et dont la copie (*J*) locale correspond au numéro de génération de code (*i*∓*x*) lu actuellement et dont l'article postal est soumis à un tri sélectif de rejet et les données scannées à un traitement d'erreur, si la relation mathématique ne correspond pas à la relation mathématique prédéfinie.

9. Procédé selon la revendication 8, **caractérisé en ce que** l'article postal soit retourné à l'expéditeur, si la relation mathématique du numéro de génération de code (*i*∓x) ne correspond pas à la relation mathématique prédéfinie par rapport à la copie (*j*) du numéro de génération de code (*i*) lu en dernier et que l'expéditeur de l'article postal a été informé et a donné son accord pour un retour.

10. Procédé selon la revendication 8, **caractérisé en ce que** l'article postal soit retourné à l'expéditeur, si la relation mathématique du numéro de génération de code (*i*∓*x*) actuellement scanné ne correspond pas à la relation mathématique prédéfinie par rapport à la copie (*j*) du numéro de génération de code (*i*) lu en dernier et que l'expéditeur de l'article postal a été informé et a donné son accord pour un retour.

11. Procédé selon l'une des revendications 8 à 10, **caractérisé en ce que** le traitement suivant de données scannées chez le transporteur postal soit effectué par une routine (300) qui comporte, un décodage (301) des données scannées, une identification de l'expéditeur respectif (302), une détermination (303) du montant d'affranchissement respectif, une vérification de sécurité (304) de chaque impression d'affranchissement et une comptabilisation centrale (306) du montant d'affranchissement sur un compte de l'expéditeur, ainsi que soit effectué un transport (4) et une livraison (5) des articles postaux correctement affranchis aux destinataires ou que les articles postaux soient soumis à un tri sélectif de rejet au centre de tri de courrier, si le traitement continu des données scannées n'est pas possible dans la routine (300), et dont
- l'identification de l'expéditeur respectif (302) comporte une recherche d'après l'identification d'appareil (*g*) de l'affranchisseuse dans une base de données du centre de tri de courrier ou du centre de données et d'après la copie (*j*) enregistrée correspondante du numéro de génération de code (*i*) lu en dernier, pour lequel il existe un code d'impression d'affranchissement correspondant enregistré,
- la vérification de sécurité (304) de chaque impression d'affranchissement comporte une détermination de la relation mathématique du numéro de génération de code (*i* ∓*x*) par rapport à la copie (j) du numéro de génération de code (*i*) lu en dernier ainsi qu'une vérification cryptographique du code de contrôle d'intégrité (*M*), et dont une clé de vérification d'impression d'affranchissement (*IDAKey_{J}*) avec *J = j + x,* correspondante au code d'impression d'affranchissement (*IDAKey_{i±x}*) actuel suivant de l'affranchisseuse, soit créé selon le premier algorithme cryptographique, et dont le premier algorithme cryptographique soit utilisé z fois en correspondance avec la détermination de la relation mathématique, ainsi que la clé de vérification d'impression d'affranchissement (*IDAKey_{J}*) générée soit utilisée ensemble avec la copie (*J*) du numéro de génération de code (*i*∓*x*) actuellement scanné et avec l'identification d'appareil (*g*) pour former le code de contrôle d'intégrité comparatif (*Mref*), d'après le deuxième algorithme cryptographique.

12. Procédé selon la revendication 1, **caractérisé en ce que** la sécurité de l'identification d'appareil (*g*) soit assurée au minimum par la saisie d'un mot de passe.

13. Procédé selon la revendication 12, **caractérisé en ce que** soit demandé la saisie du mot de passe existant et de l'identification d'appareil (*g*), et que leur authenticité soit vérifiée, avant le calcul d'une impression d'affranchissement, si une durée prédéfinie pour l'enregistrement de la clé cryptographique interne (*IMDKey*) est écoulée.

14. Procédé selon la revendication 12, **caractérisé en ce que** le mot de passe existant puisse être modifié si nécessaire avant le calcul d'une impression d'affranchissement, et qu'avant ladite modification du mot de passe existant, la saisie du mot de passe existant et de l'identification d'appareil (*g*) soit demandée et que leur authenticité soit vérifiée.

15. Procédé selon la revendication 12, **caractérisé en ce que** la sécurité de l'identification d'appareil soit assurée par une combinaison des mesures suivantes:
a) Saisie du mot de passe à l'aide du clavier ou encore à l'aide d'un support d'identification utilisant la technologie RFID, d'une carte magnétique, d'une carte à puce ou d'un appareil portable relié à un réseau personnel faisant partie de l'environnement de l'affranchisseuse.
b) Authentification de l'identification d'appareil sur chaque impression d'affranchissement dans l'environnement du transporteur postal, pour exclure toute utilisation d'identifications d'appareils erronées.
c) Authentification unique de l'identification d'appareil sur chaque impression d'affranchissement dans l'environnement du transporteur postal, pour exclure toute ré-utilisation d'authentifications copiées d'identifications d'appareils erronées.
d) Sécurisation par cryptage au minimum de la liaison de communication au centre de données de l'exploitant.
e) Gestion de comptes séparés d'utilisateurs par un système d'exploitation connu d'un ordinateur personnel en rapport avec l'utilisation d'affranchisseuses utilisées par plusieurs opérateurs.

16. Procédé selon la revendication 15, **caractérisé en ce qu'**un premier code d'impression d'affranchissement (*IDAKey*₁) généré soit transmis, via une liaison de communication sécurisée et pendant une initialisation de l'affranchisseuse, au centre de données d'un exploitant et ensuite au centre de données du transporteur postal.

17. Système d'envoi d'articles postaux avec relevé centralisé du montant d'affranchissement dans le centre de données d'un transporteur postal, avec une affranchisseuse (10, 10', 10", 10*), qui peut créer des impressions d'affranchissement et qui comporte un moyen de génération de codes, et dont ledit moyen de génération de codes comporte un processeur (104), une mémoire de programme (105), un pilote codé cryptographiquement (106) et des mémoires (103, 107),
- et dont le moyen de génération de codes génère, pendant une initialisation de l'affranchisseuse, un premier code d'impression d'affranchissement (*IDAKey*₁), qui est transmis par l'affranchisseuse au centre de données du transporteur postal pour une évaluation à distance d'impressions d'affranchissement à vérifier sur des articles postaux,
- et dont chaque code d'impression d'affranchissement (*IDAKeyᵢ*) fait l'objet d'une affectation d'un numéro de génération de code (*i*), qui est modifié d'une valeur numérique définie constante (*h*) en passant d'un code d'impression d'affranchissement au suivant,
- et dont la déduction d'un prochain code d'impression d'affranchissement (*IDAKeyᵢ + h*) du code d'impression d'affranchissement précédent (*IDAKeyᵢ*) soit généré selon un premier algorithme cryptographique,
- et dont un nouveau code d'impression d'affranchissement soit déduit pour chaque impression d'affranchissement,
- et dont soit créé un code de contrôle d'intégrité (*M*) basé sur le nouveau code d'impression d'affranchissement (*IDAKeyᵢ*), sur le numéro de génération de code (*i*) qui lui est affecté, sur l'identification d'appareil (*g*) de l'affranchisseuse et sur un second algorithme cryptographique,
- et dont l'impression d'affranchissement contienne de manière scannable au moins l'identification d'appareil (*g*) de l'affranchisseuse, le numéro de génération de code (*i*) et le code de contrôle d'intégrité (M),
- et dont l'affranchisseuse est destinée à l'affranchissement, durant lequel les impressions d'affranchissement sont imprimées sur des articles postaux.
- et dont un centre de tri de courrier du transporteur postal est prévu pour la livraison des articles postaux transportés,
- et dont des moyens de scannage d'impressions d'affranchissement dans le centre de tri de courrier et des premiers moyens d'évaluation pour la vérification d'impressions d'affranchissement dans le centre de données du transporteur postal, reliés entre eux en matière de communication, sont prévus, et dont le code de contrôle d'intégrité (*M*) est vérifié cryptographiquement en utilisant un code de contrôle d'intégrité comparatif *(Mref)* pour la comparaison avec le code de contrôle d'intégrité (*M*) imprimé, ainsi
- que soient prévus des moyens destinés à la comptabilisation des montants d'affranchissement pour des articles postaux d'un même expéditeur sur un compte séparé dans le centre de données du transporteur postal, et dont le relevé centralisé du montant d'affranchissement est ensuite effectué si l'authenticité du code de contrôle d'intégrité est établie et justifiée, et que les frais soient enregistrés pour la comptabilisation centrale, lesdits frais étant facturés à l'expéditeur des articles postaux à la fin de la période de décompte de manière découplée temporellement de la comptabilisation.

18. Procédé d'envoi d'articles postaux selon la revendication 17, **caractérisé en ce,**
- **que** le système comporte des moyens de communication prévus pour effectuer un transfert de données au minimum d'une identification d'appareil (*g*) de l'affranchisseuse, d'un premier numéro de génération de code (*i=1*) et du premier code (*IDAKey₁*) à un centre de données du transporteur postal avant la fin de l'initialisation (400) de l'affranchisseuse, et dont ladite affranchisseuse est équipée d'une interface de communication (109) possédant une entrée/sortie de série pour l'échange de données avec un centre de données d'exploitant (14), et dont ladite affranchisseuse transmet le premier code d'impression d'affranchissement (*IDAKey₁*) via le centre de données d'exploitant (14) pour l'évaluation à distance d'impressions d'affranchissement devant être vérifiées sur des articles postaux, au centre de données (7) du transporteur postal,
- **que** la mémoire (103), le processeur (104), le pilote (106) et la mémoire (107) soient programmés pour la génération d'un nouveau code d'impression d'affranchissement et pour le calcul d'une impression d'affranchissement avant la création d'un affranchissement dans l'affranchisseuse par un code de programme enregistré dans la mémoire de programme (105) pour la commande de l'affranchisseuse, et dont le code d'impression d'affranchissement (*IDAKeyᵢ*) soit déduit d'un prédécesseur enregistré selon le premier algorithme cryptographique, et dont une sauvegarde interne du code d'impression d'affranchissement (*IDAKeyᵢ*) déduit soit effectuée sous forme cryptée, et dont un ordre d'affranchissement soit détecté par l'affranchisseuse pour un article postal devant être imprimé et que soit démarré le calcul d'une impression d'affranchissement avec création d'un code de contrôle d'intégrité (*M*) selon le second algorithme cryptographique, et dont la génération soit effectuée en fonction de l'identification d'appareil (*g*) de l'affranchisseuse, du numéro de génération de code (*i*) et du premier code d'impression d'affranchissement (*IDAKey₁*) ou d'un code d'impression d'affranchissement (*IDAKeyᵢ*) déduit, et dont le premier code d'impression d'affranchissement (*IDAKeyᵢ*) enregistré de manière cryptée en interne ou le code d'impression d'affranchissement (*IDAKeyᵢ*) déduit soit décrypté en code d'impression d'affranchissement (*IDAKey₁*, *IDAKeyᵢ*) présent en texte clair, et dont les données d'impression d'affranchissement soient traitées avec le code de contrôle d'intégrité (*M*) et que l'article postal soit imprimé avec une impression d'affranchissement qui contient un marquage présentant au moins l'identification d'appareil (*g*) de l'affranchisseuse, le numéro de génération de code (*i*) et le code de contrôle d'intégrité (*M*), et dont le numéro de génération de code (*i*) soit modifié pas à pas d'une valeur numérique définie (*h*) et que le prochain code d'impression d'affranchissement (*IDAKeyᵢ + h*) soit déduit du numéro actuel de génération de code (*i*), et dont au moins le prochain code d'impression d'affranchissement (*IDAKeyᵢ*) + *h*) et une clé de communication (*COMKey*) soient cryptés à l'aide de la clé cryptographique interne (*IMDKey*) et que soit effectuée une sauvegarde interne du prochain code d'impression d'affranchissement (*IDAKeyᵢ*) + *h*) et de la clé de communication (*COMKey*) ainsi que l'écrasement de la clé de communication (*COMKey*) présente en texte clair et du code d'impression d'affranchissement (*IDAKeyᵢ* + *h*) et de son prédécesseur (*IDAKeyᵢ*), dans la mémoire volatile de l'affranchisseuse,
- **que** soient prévus des moyens pour transporter les articles postaux affranchis par l'affranchisseuse et pour livrer l'article postal au centre de tri de courrier du transporteur postal.
- **que** soient prévus des moyens pour le scannage de l'impression d'affranchissement au centre de tri de courrier et des moyens pour évaluer les données scannées à l'aide d'un procédé de vérification dans le centre de données du transporteur postal, durant lequel le code de contrôle d'intégrité (*M*) scanné est vérifié cryptographiquement avec un code actuel correspondant au code d'impression d'affranchissement (*IDAKeyᵢ*),
- **que** soient prévus des moyens pour le relevé centralisé des montants d'affranchissement au centre de données du transporteur postal, ledit relevé centralisé du montant d'affranchissement étant réalisé si l'authenticité du code de contrôle d'intégrité (*M*) est prouvée,
- **que** soient prévus des moyens pour le déroulement d'une routine de traitement d'erreur, ladite routine de traitement d'erreur entrant en action si l'authenticité du code de contrôle d'intégrité (*M*) n'a pas pu être prouvée ou encore si une identification d'appareil (*g*) de l'affranchisseuse ou un numéro de génération de code (*i*) contient une erreur.

19. Système d'envoi d'articles postaux selon la revendication 17, **caractérisé en ce que** le traitement suivant de données scannées soit effectué dans le centre de tri de courrier du transporteur postal ou dans le centre de données du transporteur postal.

20. Système d'envoi d'articles postaux selon la revendication 17, **caractérisé en ce que** le moyen de génération de codes de l'affranchisseuse soit programmé pour effectuer un calcul avant l'affranchissement en utilisant le premier et le second algorithme cryptographique, et dont un premier code de contrôle d'intégrité basé sur le second algorithme cryptographique soit généré pour une première impression d'affranchissement, et dont, pour chaque impression d'affranchissement suivante, soit déduit un code d'impression d'affranchissement suivant à partir d'un prédécesseur du code d'impression d'affranchissement selon le premier algorithme cryptographique et que soit créé un code de contrôle d'intégrité, basé sur le code d'impression d'affranchissement suivant, un numéro de génération de code, une identification d'appareil de l'affranchisseuse et sur le second algorithme cryptographique.

21. Système d'envoi d'articles postaux selon les revendications 17 à 19, **caractérisé en ce que** soient prévues, une mémoire non volatile (101) pour la sauvegarde de mot de passe sur un niveau inférieur de la protection mémoire, une mémoire volatile (102) pour une sauvegarde temporelle de la clé cryptographique interne (*IMDKey*) dans un fichier *IMDKey* sur un niveau médian de la protection mémoire ainsi qu'une mémoire (103) pour une sauvegarde volatile interne cryptée de données sur un niveau supérieur de la protection mémoire, et dont les données de la mémoire (103) destinée à la sauvegarde interne volatile cryptée de données sur un niveau supérieur de la protection mémoire, contiennent le code d'impression d'affranchissement (*IDAKey*) et la clé de communication (*COMKey*) sous forme cryptée.
